# EUROPÄISCHE PATENTSCHRIFT

(11) **EP 3 191 275 B1**
(45) Veröffentlichungstag und Bekanntmachung des Hinweises auf die Patenterteilung: **12.03.2025**
(21) Anmeldenummer: 15757253.8
(22) Anmeldetag: 01.09.2015
(51) Int. Cl.: B28D 1/04, B28D 7/00

(54) **VERFAHREN ZUR STEUERUNG EINES WANDSÄGESYSTEMS BEIM ERSTELLEN EINES TRENNSCHNITTES**
METHOD FOR CONTROLLING A WALL SAW SYSTEM WHEN CREATING A SEPARATING CUT
PROCÉDÉ DE COMMANDE D'UN SYSTÈME DE SCIE MURALE PAR SCIAGE EN LONG

(30) Priorität: 08.09.2014 EP 14003100
(43) Veröffentlichungstag der Anmeldung: 19.07.2017
(73) Patentinhaber: Hilti Aktiengesellschaft, 9494 Schaan (LI)
(72) Erfinder: KANEIDER, Wilfried, A-6830 Rankweil (AT); STEVIC, Dragan, A-6800 Feldkirch-Tosters (AT); BEREUTER, Christian, A-6951 Lingenau (AT); PROFUNSER, Dieter, 6835 Zwischenwasser (AT)
(74) Vertreter: Hilti Aktiengesellschaft Corporate Intellectual Property
(86) Internationale Anmeldenummer: PCT/EP2015/069911
(87) Internationale Veröffentlichungsnummer: WO 2016/037891

(56) Entgegenhaltungen:
- EP-A1- 2 956 267
- EP-A1- 2 958 697
- EP-A1- 2 993 011
- EP-B1- 1 693 173
- EP-B1- 1 693 173
- WO-A1-2014/124912
- WO-A1-2014/124912
- WO-A1-2014/124931
- WO-A1-2014/128095

## Beschreibung

### Technisches Gebiet

Die vorliegende Erfindung betrifft ein Verfahren zur Steuerung eines Wandsägesystems beim Erstellen eines Trennschnittes gemäß dem Oberbegriff des Anspruchs 1.

### Stand der Technik

Beispiele von Wandsägesysteme sind aus der WO 2014/124912 A1, WO 2014/128095 A1 oder WO 2014/124931 A1 bekannt.

Aus EP 1 693 173 B1 ist ein Verfahren zur Steuerung eines Wandsägesystems beim Erstellen eines Trennschnittes in einem Werkstück zwischen einem ersten Endpunkt und einem zweiten Endpunkt bekannt. Das Wandsägesystem umfasst eine Führungsschiene und eine Wandsäge mit einem Sägekopf, einer motorischen Vorschubeinheit, die den Sägekopf parallel zu einer Vorschubrichtung entlang der Führungsschiene verschiebt und mindestens einem Sägeblatt, das an einem Sägearm des Sägekopfes befestigt und von einem Antriebsmotor um eine Drehachse angetrieben wird. Der Sägearm ist mittels eines Schwenkmotors um eine Schwenkachse schwenkbar ausgebildet. Durch eine Schwenkbewegung des Sägearms um die Schwenkachse wird die Eindringtiefe des Sägeblattes in das Werkstück verändert. Die motorische Vorschubeinheit umfasst einen Führungsschlitten und einen Vorschubmotor, wobei der Sägekopf auf dem Führungsschlitten angebracht und über den Vorschubmotor entlang der Führungsschiene verschoben wird. Zur Überwachung des Wandsägesystems ist eine Sensoreinrichtung mit einem Schwenkwinkelsensor und einem Wegsensor vorgesehen. Der Schwenkwinkelsensor misst den momentanen Schwenkwinkel des Sägearms und der Wegsensor misst die aktuelle Position des Sägekopfes auf der Führungsschiene. Die gemessenen Werte für den aktuellen Schwenkwinkel des Sägearms und die aktuelle Position des Sägekopfes werden regelmäßig an eine Kontrolleinheit der Wandsäge übermittelt.

Das bekannte Verfahren zur Steuerung eines Wandsägesystems ist in einen Vorbereitungsteil und eine, von der Kontrolleinheit gesteuerten Bearbeitung des Trennschnittes unterteilt. Im Vorbereitungsteil legt der Bediener zumindest den Sägeblattdurchmesser des Sägeblattes, die Positionen des ersten und zweiten Endpunktes in Vorschubrichtung und die Endtiefe des Trennschnittes fest; weitere Parameter können das Material des zu bearbeitenden Werkstückes und die Abmessungen von eingebetteten Armierungseisen sein. Aus den eingegebenen Parametern bestimmt die Kontrolleinheit für den Trennschnitt eine geeignete Hauptschnittfolge von Hauptschnitten, wobei die Hauptschnittfolge zumindest einen ersten Hauptschnitt mit einem ersten Hauptschnittwinkel des Sägearms und einem ersten Durchmesser des verwendeten Sägeblattes sowie einen folgenden zweiten Hauptschnitt mit einem zweiten Hauptschnittwinkel des Sägearms und einem ersten Durchmesser des verwendeten Sägeblattes umfasst.

Das bekannte Verfahren zur Steuerung eines Wandsägesystems hat den Nachteil, dass für die Bearbeitung von harten Werkstoffen kein spezielles Verfahren zur Steuerung der Wandsäge vorgesehen ist. Bei der Bearbeitung von harten Werkstoffen kann bei der Schwenkbewegung des Sägeblattes in das Werkstück ein Polieren der Schneidsegmente auftreten. Durch das Polieren der Schneidsegmente werden die Lebensdauer der Schneidsegmente und die Bearbeitungsgeschwindigkeit des Sägeblattes reduziert.

Aus WO 2014/124912 A1 ist ein Verfahren zur Steuerung eines Wandsägesystems beim Einstechen eines Sägeblattes in ein Werkstück bekannt. Die Steuerung des Wandsägesystems erfolgt mittels einer Bogenlänge des Sägeblattes, die mit dem Werkstück in Eingriff steht, und mittels einer Verschiebung des Sägekopfes entlang einer Vorschubrichtung. In einer Kontrolleinheit des Wandsägesystems sind eine kritische Bogenlänge des Sägeblattes sowie eine erste Verschiebung in einer positiven Vorschubrichtung und eine zweite Verschiebung in einer negativen Vorschubrichtung gespeichert. Während der Schwenkbewegung des Sägearms wird die Bogenlänge von der Kontrolleinheit berechnet und mit der kritischen Bogenlänge verglichen, wobei die Schwenkbewegung des Sägearms unterbrochen wird, wenn die berechnete Bogenlänge der kritischen Bogenlänge des Sägeblattes entspricht. Während der Vorschubbewegung des Sägekopfes wird die Verschiebung des Sägekopfes von der Kontrolleinheit berechnet und mit der ersten Verschiebung bzw. zweiten Verschiebung verglichen, wobei die Vorschubbewegung des Sägekopfes unterbrochen wird, wenn die Verschiebung des Sägekopfes der ersten bzw. zweiten Verschiebung entspricht.

### Darstellung der Erfindung

Die Aufgabe der vorliegenden Erfindung besteht darin, ein Verfahren zur Steuerung eines Wandsägesystems zu entwickeln, welches die Bearbeitung von harten Werkstoffen ermöglicht und bei dem die Lebensdauer und die Bearbeitungsgeschwindigkeit des Sägeblattes optimiert ist.

Diese Aufgabe wird bei dem eingangs genannten Verfahren zur Steuerung eines Wandsägesystems erfindungsgemäß durch die Merkmale des unabhängigen Anspruchs gelöst. Vorteilhafte Weiterbildungen sind in den abhängigen Ansprüchen angegeben. Erfindungsgemäß ist vorgesehen, dass die Schwenkbewegung des Sägearms aus dem ersten Hauptschnittwinkel in einen neuen Schwenkwinkel in mindestens zwei Schritten mit mindestens einem Zwischenwinkel durchgeführt wird, wobei zwischen den Schwenkbewegungen des Sägearms in die Zwischenwinkel jeweils ein Freischneiden des Sägeblattes erfolgt, wobei der Sägekopf beim Freischneiden des Sägeblattes in eine Position verfahren wird, dass nach der Schwenkbewegung des Sägearms in den folgenden Zwischenwinkel oder in den zweiten Hauptschnittwinkel eine erste Begrenzung der Wandsäge mit dem ersten Endpunkt zusammenfällt, wenn die Schwenkbewegung im Bereich des ersten Endpunktes erfolgt, oder eine zweite Begrenzung der Wandsäge mit dem zweiten Endpunkt zusammenfällt, wenn die Schwenkbewegung im Bereich des zweiten Endpunktes erfolgt, wobei die erste Begrenzung der Wandsäge durch einen, dem ersten Endpunkt zugewandten, ersten oberen Austrittspunkt des verwendeten Sägeblattes an der Oberseite des Werkstückes gebildet wird, wenn der erste Endpunkt einen freien Endpunkt ohne Hindernis darstellt, durch eine, dem ersten Endpunkt zugewandte, erste Sägeblattkante des verwendeten Sägeblattes, wenn der erste Endpunkt ein Hindernis darstellt und die Bearbeitung ohne Blattschutz erfolgt, und durch eine, dem ersten Endpunkt zugewandte, erste Blattschutzkante des verwendeten Blattschutzes, wenn der erste Endpunkt ein Hindernis darstellt und die Bearbeitung mit Blattschutz erfolgt und die zweite Begrenzung der Wandsäge durch einen, dem zweiten Endpunkt zugewandten, zweiten oberen Austrittspunkt des verwendeten Sägeblattes an der Oberseite des Werkstückes gebildet wird, wenn der zweite Endpunkt einen freien Endpunkt ohne Hindernis darstellt, durch eine, dem zweiten Endpunkt zugewandte, zweite Sägeblattkante des verwendeten Sägeblattes, wenn der zweite Endpunkt ein Hindernis darstellt und die Bearbeitung ohne Blattschutz erfolgt, und durch eine, dem zweiten Endpunkt zugewandte, zweite Blattschutzkante des verwendeten Blattschutzes, wenn der zweite Endpunkt ein Hindernis darstellt und die Bearbeitung mit Blattschutz erfolgt.

Sägeblätter für Wandsägen sind zweiteilig aus einem Grundkörper und Schneidsegmenten am Umfang des Grundkörpers aufgebaut. Die Schneidsegmente bestehen aus einem Matrixwerkstoff, in den Diamantpartikel eingebettet sind. Zum Freilegen der Diamantpartikel bei der Bearbeitung ist eine minimale Flächenpressung erforderlich. Wird die minimale Flächenpressung unterschritten, werden die Diamantpartikel bei der Bearbeitung mit dem Sägeblatt nicht freigelegt und es besteht die Gefahr, dass ein Polieren der Schneidsegmente auftritt, was die Lebensdauer der Schneidsegmente und die Bearbeitungsgeschwindigkeit des Sägeblattes reduziert. Die minimale Flächenpressung der Schneidsegmente entspricht einer kritischen Bogenlänge des Sägeblattes, die nicht überschreiten werden darf. Der Wert für die kritische Bogenlänge eines Sägeblattes hängt von mehreren Parametern ab, unter anderem von der Spezifikation des Sägeblattes, dem Werkstoff des zu bearbeitenden Werkstückes sowie der Leistung und dem Drehmoment des Antriebsmotors für das Sägeblatt.

Die Aufteilung der Schwenkbewegung in mindestens zwei Schritte reduziert die Gefahr, dass ein Polieren des Sägeblattes auftritt. Ein kleinerer Schwenkwinkel führt dazu, dass die Bogenlänge des Sägeblattes, die mit dem Werkstück in Eingriff ist, bzw. die Anzahl der Schneidsegmente, die mit dem Werkstück in Eingriff sind, reduziert wird. Das Freischneiden des Sägeblattes, das zwischen den Schwenkbewegungen des Sägearms erfolgt, führt dazu, dass die, mit dem Werkstück in Eingriff stehende, Bogenlänge des Sägeblattes weiter reduziert wird.

Bevorzugt wird die Schwenkbewegung des Sägearms aus dem ersten Hauptschnittwinkel in den neuen Schwenkwinkel in n Schritten mit n-1 Zwischenwinkeln durchgeführt, wobei zwischen den Schwenkbewegungen des Sägearms in die Zwischenwinkel jeweils ein Freischneiden des Sägeblattes erfolgt. Die Anzahl der Schritte hängt unter anderem von der Spezifikation des Sägeblattes, der Härte des Werkstoffes sowie der Leistung und dem Drehmoment des Antriebsmotors für das Sägeblatt ab. Die Zwischenwinkel können vom Bediener festgelegt werden oder die Kontrolleinheit des Wandsägesystems legt die Zwischenwinkel abhängig von verschiedenen Randbedingungen fest. Für das erfindungsgemäße Verfahren stellen die Zwischenwinkel eine Eingangsgröße dar, die zur Steuerung der Wandsäge genutzt wird.

Bevorzugt werden vor dem Start der von der Kontrolleinheit gesteuerten Bearbeitung zusätzlich eine Sägearmlänge des Sägearms, die als Abstand zwischen der Schwenkachse des Sägearms und der Drehachse des Sägeblattes definiert ist, und ein Abstand zwischen der Schwenkachse und der Oberseite des Werkstückes festgelegt. Für eine gesteuerte Bearbeitung eines Trennschnittes müssen der Kontrolleinheit verschiedene Parameter bekannt sein. Dazu gehören die Sägearmlänge, die eine feste gerätespezifische Größe der Wandsäge darstellt, und der senkrechte Abstand zwischen der Schwenkachse und der Oberfläche des Werkstückes, die neben der Geometrie der Wandsäge auch von der Geometrie der verwendeten Führungsschiene abhängt.

Besonders bevorzugt wird vor dem Start der gesteuerten Bearbeitung zusätzlich eine erste Breite für einen, beim ersten Hauptschnitt, verwendeten Blattschutz und eine zweite Breite für einen, beim zweiten Hauptschnitt, verwendeten Blattschutz festgelegt, wobei die erste und zweite Breite jeweils aus einem ersten Abstand der Drehachse zur ersten Blattschutzkante und einem zweiten Abstand der Drehachse zur zweiten Blattschutzkante zusammengesetzt sind. Wenn ein Endpunkt ein Hindernis darstellt, erfolgt die Positionssteuerung des Sägekopfes über die, dem Hindernis zugewandte, Blattschutzkante des verwendeten Blattschutzes. Bei einem asymmetrischen Blattschutz sind der erste und zweite Abstand der Drehachse zu den Blattschutzkanten verschieden, wohingegen bei einem symmetrischen Blattschutz der erste und zweite Abstand der Blattschutzkanten mit der halben Breite des Blattschutzes übereinstimmen.

In einer ersten bevorzugten Ausführungsform des erfindungsgemäßen Verfahrens erfolgt die Schwenkbewegung vom ersten Hauptschnittwinkel in den neuen Hauptschnittwinkel am ersten Endpunkt und der Sägekopf wird im j-ten Schritt, j = 1 bis n-1 so positioniert, dass nach der Schwenkbewegung des Sägearms in den j-ten Zwischenwinkel eine, dem ersten Endpunkt zugewandte erste Begrenzung der Wandsäge mit dem ersten Endpunkt zusammenfällt, wobei die erste Begrenzung der Wandsäge durch einen, dem ersten Endpunkt zugewandten, ersten oberen Austrittspunkt des verwendeten Sägeblattes an der Oberseite des Werkstückes gebildet wird, wenn der erste Endpunkt einen freien Endpunkt ohne Hindernis darstellt, durch eine, dem ersten Endpunkt zugewandte, erste Sägeblattkante des verwendeten Sägeblattes, wenn der erste Endpunkt ein Hindernis darstellt und die Bearbeitung ohne Blattschutz erfolgt, und durch eine, dem ersten Endpunkt zugewandte, erste Blattschutzkante des verwendeten Blattschutzes, wenn der erste Endpunkt ein Hindernis darstellt und die Bearbeitung mit Blattschutz erfolgt.

Jeder Schritt umfasst die Verfahrensschritte Positionieren des Sägekopfes, Schwenken des Sägearms in den Zwischenwinkel und Verfahren des Sägekopfes zum Freischneiden des Sägeblattes. Nach der Schwenkbewegung des Sägearms in den Zwischenwinkel fällt die erste Begrenzung mit dem ersten Endpunkt zusammen. Bei einem freien Endpunkt ohne Hindernis erfolgt die Positionssteuerung über den ersten oberen Austrittspunkt des Sägeblattes an der Oberseite des Werkstückes. Wenn der erste Endpunkt ein Hindernis darstellt, werden die erste Sägeblattkante (Bearbeitung ohne Blattschutz) oder die erste Blattschutzkante (Bearbeitung mit Blattschutz) zur Positionssteuerung herangezogen.

Nach der Schwenkbewegung des Sägearms in den j-ten Zwischenwinkel mit j = 1 bis n-1 fällt der erste obere Austrittspunkt mit dem ersten Endpunkt zusammen, wenn die Schwenkachse einen Abstand zum ersten Endpunkt von √[h(±β_{1,j}) · (D - h(±β_{1,j}))] - δ · sin(±β_{1,j}) aufweist, wobei h(±β_{1,j}) = D/2 - Δ - δ · cos(±β_{1,j}) die Eindringtiefe des verwendeten Sägeblattes in das Werkstück beim j-ten Zwischenwinkel bezeichnet, die erste Sägeblattkante des verwendeten Sägeblattes fällt mit dem ersten Endpunkt zusammen, wenn die Schwenkachse einen Abstand zum ersten Endpunkt von D/2 - δ · sin(±β_{1,j}) aufweist, und die erste Blattschutzkante des verwendeten Blattschutzes fällt mit dem ersten Endpunkt zusammen, wenn die Schwenkachse einen Abstand zum ersten Endpunkt von B₂ₐ - δ · sin(±β_{1,j}) aufweist.

Nach der Schwenkbewegung wird der Sägekopf im j-ten Schritt, j = 1 bis n-1 mit dem, unter dem j-ten Zwischenwinkel, geneigten Sägearm um eine Weglänge von √[h₂ · (D - h₂)] - δ · sin(±α₂) verfahren, wobei h₂ = h(±α₂, D) = D/2 - Δ - δ · cos(±α2) die Eindringtiefe des verwendeten Sägeblattes in das Werkstück beim zweiten Hauptschnittwinkel bezeichnet. Durch die Vorschubbewegung des Sägekopfes wird das Sägeblatt freigeschnitten und der in Eingriff mit dem Werkstück stehende Teil des Sägeblattes wird reduziert.

Der Sägekopf wird nach dem n-1-ten Schritt so positioniert, dass nach der Schwenkbewegung des Sägearms in den neuen Hauptschnittwinkel die, dem ersten Endpunkt zugewandte erste Begrenzung der Wandsäge mit dem ersten Endpunkt zusammenfällt. Nach der Schwenkbewegung des Sägearms in den zweiten Hauptschnittwinkel fällt der erste obere Austrittspunkt mit dem ersten Endpunkt zusammen, wenn die Schwenkachse einen Abstand zum ersten Endpunkt von √[h₂ · (D - h₂)] - δ · sin(±α₂) aufweist, wobei h(±α₂) = D/2 - Δ - δ · cos(±α₂) die Eindringtiefe des verwendeten Sägeblattes in das Werkstück beim zweiten Hauptschnittwinkel mit dem zweiten Durchmesser bezeichnet, die erste Sägeblattkante des verwendeten Sägeblattes fällt mit dem ersten Endpunkt zusammen, wenn die Schwenkachse einen Abstand zum ersten Endpunkt von D/2 - δ · sin(±α₂) aufweist, und die erste Blattschutzkante des verwendeten Blattschutzes fällt mit dem ersten Endpunkt zusammen, wenn die Schwenkachse einen Abstand zum ersten Endpunkt von Bₐ - δ · sin(±α₂) aufweist.

In einer zweiten bevorzugten Ausführungsform des erfindungsgemäßen Verfahrens erfolgt die Schwenkbewegung vom ersten Hauptschnittwinkel in den neuen Hauptschnittwinkel am zweiten Endpunkt und der Sägekopf wird im j-ten Zwischenschnitt, j = 1 bis n-1 so positioniert, dass nach der Schwenkbewegung des Sägearms in den j-ten Zwischenwinkel eine, dem zweiten Endpunkt zugewandte zweite Begrenzung der Wandsäge mit dem zweiten Endpunkt zusammenfällt, wobei die zweite Begrenzung der Wandsäge durch einen, dem zweiten Endpunkt zugewandten, zweiten oberen Austrittspunkt des verwendeten Sägeblattes an der Oberseite des Werkstückes gebildet wird, wenn der zweite Endpunkt einen freien Endpunkt ohne Hindernis darstellt, durch eine, dem zweiten Endpunkt zugewandte, zweite Sägeblattkante des verwendeten Sägeblattes, wenn der zweite Endpunkt ein Hindernis darstellt und die Bearbeitung ohne Blattschutz erfolgt, und durch eine, dem zweiten Endpunkt zugewandte, zweite Blattschutzkante des verwendeten Blattschutzes, wenn der zweite Endpunkt ein Hindernis darstellt und die Bearbeitung mit Blattschutz erfolgt.

Jeder Schritt umfasst die Verfahrensschritte Positionieren des Sägekopfes, Schwenken des Sägearms in den Zwischenwinkel und Verfahren des Sägekopfes zum Freischneiden des Sägeblattes.

Nach der Schwenkbewegung des Sägearms in den j-ten Zwischenwinkel mit j = 1 bis n-1 fällt der zweite obere Austrittspunkt mit dem zweiten Endpunkt zusammen, wenn die Schwenkachse einen Abstand zum zweiten Endpunkt von √[h(±β_{2,j}) · (D - h(±β_{2,j}))] + δ · sin(±β_{2,j}) aufweist, wobei h(±β_{2,j}) = D/2 - Δ - δ · cos(±β_{2,j}) die Eindringtiefe des verwendeten Sägeblattes in das Werkstück beim j-ten Zwischenwinkel bezeichnet, die zweite Sägeblattkante des verwendeten Sägeblattes fällt mit dem zweiten Endpunkt zusammen, wenn die Schwenkachse einen Abstand zum zweiten Endpunkt von D/2 + δ · sin(±β_{2,j}) aufweist, und die zweite Blattschutzkante des verwendeten Blattschutzes fällt mit dem zweiten Endpunkt zusammen, wenn die Schwenkachse einen Abstand zum zweiten Endpunkt von B_{b} + δ · sin(±β_{2,j}) aufweist.

Nach der Schwenkbewegung wird der Sägekopf im j-ten Schritt, j = 1 bis n-1 mit dem, unter dem j-ten Zwischenwinkel, geneigten Sägearm um eine Weglänge von √[h₂ · (D - h₂)] - δ · sin(±α₂) verfahren, wobei h₂ = h(±α₂, D) = D/2 - Δ - δ · cos(±α2) die Eindringtiefe des verwendeten Sägeblattes in das Werkstück beim zweiten Hauptschnittwinkel bezeichnet. Durch die Vorschubbewegung des Sägekopfes wird das Sägeblatt freigeschnitten und der in Eingriff mit dem Werkstück stehende Teil des Sägeblattes wird reduziert.

Der Sägekopf wird nach dem n-1-ten Schritt so positioniert, dass nach der Schwenkbewegung des Sägearms in den neuen Hauptschnittwinkel die, dem zweiten Endpunkt zugewandte zweite Begrenzung der Wandsäge mit dem zweiten Endpunkt zusammenfällt.

Nach der Schwenkbewegung des Sägearms in den zweiten Hauptschnittwinkel fällt der zweite obere Austrittspunkt mit dem zweiten Endpunkt zusammen, wenn die Schwenkachse einen Abstand zum zweiten Endpunkt von √[h₂ · (D - h₂)] + δ · sin(±α₂) aufweist, wobei h(±α₂) = D/2 - Δ - δ · cos(±α2) die Eindringtiefe des verwendeten Sägeblattes in das Werkstück beim zweiten Hauptschnittwinkel bezeichnet, die zweite Sägeblattkante des verwendeten Sägeblattes fällt mit dem zweiten Endpunkt zusammen, wenn die Schwenkachse einen Abstand zum zweiten Endpunkt von D/2 + δ · sin(±α₂) aufweist, und die zweite Blattschutzkante des verwendeten Blattschutzes fällt mit dem zweiten Endpunkt zusammen, wenn die Schwenkachse einen Abstand zum zweiten Endpunkt von B_{b} + δ · sin(±α₂) aufweist.

Der erste und zweite Hauptschnitt werden mit einem Sägeblatt und einem Blattschutz durchgeführt. Alternativ wird der erste Hauptschnitt von einem ersten Sägeblatt mit einem ersten Sägeblattdurchmesser und einem ersten Blattschutz mit einer ersten Blattschutzbreite durchgeführt und der zweite Hauptschnitt wird von einem zweiten Sägeblatt mit einem zweiten Sägeblattdurchmesser und einem zweiten Blattschutz mit einer zweiten Blattschutzbreite durchgeführt.

### Ausführungsbeispiele

Ausführungsbeispiele der Erfindung werden nachfolgend anhand der Zeichnung beschrieben. Diese soll die Ausführungsbeispiele nicht notwendigerweise maßstäblich darstellen, vielmehr ist die Zeichnung, wo zur Erläuterung dienlich, in schematischer und/oder leicht verzerrter Form ausgeführt. Im Hinblick auf Ergänzungen der aus der Zeichnung unmittelbar erkennbaren Lehren wird auf den einschlägigen Stand der Technik verwiesen. Dabei ist zu berücksichtigen, dass vielfältige Modifikationen und Änderungen betreffend die Form und das Detail einer Ausführungsform vorgenommen werden können, ohne von der allgemeinen Idee der Erfindung abzuweichen. Die in der Beschreibung, der Zeichnung sowie den Ansprüchen offenbarten Merkmale der Erfindung können sowohl einzeln für sich als auch in beliebiger Kombination für die Weiterbildung der Erfindung wesentlich sein. Zudem fallen in den Rahmen der Erfindung alle Kombinationen aus zumindest zwei der in der Beschreibung, der Zeichnung und/oder den Ansprüchen offenbarten Merkmale. Die allgemeine Idee der Erfindung ist nicht beschränkt auf die exakte Form oder das Detail der im Folgenden gezeigten und beschriebenen bevorzugten Ausführungsform oder beschränkt auf einen Gegenstand, der eingeschränkt wäre im Vergleich zu dem in den Ansprüchen beanspruchten Gegenstand. Bei gegebenen Bemessungsbereichen sollen auch innerhalb der genannten Grenzen liegende Werte als Grenzwerte offenbart und beliebig einsetzbar und beanspruchbar sein. Der Einfachheit halber sind nachfolgend für identische oder ähnliche Teile oder Teile mit identischer oder ähnlicher Funktion gleiche Bezugszeichen verwendet.

Es zeigen:
- FIG. 1: ein Wandsägesystem mit einer Führungsschiene und einer Wandsäge;
- FIGN. 2A, B: die Bearbeitung eines Trennschnittes zwischen einem ersten und zweiten freien Endpunkt ohne Hindernis;
- FIGN. 3A, B: die Bearbeitung eines Trennschnittes zwischen einem ersten und zweiten Hindernis mit einem Sägeblatt, das nicht von einem Blattschutz umgeben ist;
- FIGN. 4A, B: die Bearbeitung eines Trennschnittes zwischen einem ersten und zweiten Hindernis mit einem Sägeblatt, das von einem Blattschutz umgeben ist;
- FIGN. 5A-K: das Wandsägesystem der FIG. 1 bei Erstellen eines Trennschnittes zwischen einem ersten Endpunkt, der ein Hindernis darstellt, und einem zweiten freien Endpunkt ohne Hindernis

**FIG. 1** zeigt ein Wandsägesystem **10** mit einer Führungsschiene **11,** einem, an der Führungsschiene 11 verschiebbar angeordneten, Werkzeuggerät **12** und einer Fernbedienung **13.** Das Werkzeuggerät ist als Wandsäge 12 ausgebildet und umfasst eine Bearbeitungseinheit **14** und eine motorische Vorschubeinheit **15.** Die Bearbeitungseinheit ist als Sägekopf 14 ausgebildet und umfasst ein als Sägeblatt ausgebildetes Bearbeitungswerkzeug **16,** das an einem Sägearm **17** befestigt ist und von einem Antriebsmotor **18** um eine Drehachse **19** angetrieben wird.

Zum Schutz des Bedieners ist das Sägeblatt 16 von einem Blattschutz **21** umgeben, der mittels eines Blattschutzhalters am Sägearm 17 befestigt wird. Der Sägearm 17 ist von einem Schwenkmotor **22** um eine Schwenkachse **23** schwenkbar ausgebildet. Der Schwenkwinkel **a des** Sägearms 17 bestimmt mit einem Sägeblattdurchmesser D des Sägeblattes 16, wie tief das Sägeblatt 16 in ein zu bearbeitendes Werkstück **24** eintaucht. Der Antriebsmotor 18 und der Schwenkmotor 22 sind in einem Gerätegehäuse **25** angeordnet. Die motorische Vorschubeinheit 15 umfasst einen Führungsschlitten **26** und einen Vorschubmotor **27,** der im Ausführungsbeispiel ebenfalls im Gerätegehäuse 25 angeordnet ist. Der Sägekopf 14 ist auf dem Führungsschlitten 26 befestigt und über den Vorschubmotor 27 entlang der Führungsschiene 11 in einer Vorschubrichtung **28** verschiebbar ausgebildet. Im Gerätegehäuse 25 ist neben den Motoren 19, 22, 27 eine Kontrolleinheit **29** zur Steuerung des Sägekopfes 14 und der motorischen Vorschubeinheit 15 angeordnet.

Zur Überwachung des Wandsägesystems 10 und des Bearbeitungsprozesses ist eine Sensoreinrichtung mit mehreren Sensorelementen vorgesehen. Ein erstes Sensorelement **32** ist als Schwenkwinkelsensor und ein zweites Sensorelement **33** als Wegsensor ausgebildet. Der Schwenkwinkelsensor 32 misst den aktuellen Schwenkwinkel des Sägearms 17 und der Wegsensor 33 misst die aktuelle Position des Sägekopfes 14 auf der Führungsschiene 11. Die Messgrößen werden vom Schwenkwinkelsensor 32 und Wegsensor 33 an die Kontrolleinheit 29 übermittelt und zur Steuerung der Wandsäge 12 herangezogen.

Die Fernbedienung 13 umfasst ein Gerätegehäuse **35,** eine Eingabeeinrichtung **36,** eine Anzeigeeinrichtung **37** und eine Kontrolleinheit **38,** die im Inneren des Gerätegehäuses 35 angeordnet ist. Die Kontrolleinheit 38 wandelt die Eingaben der Eingabeeinrichtung 36 in Steuerbefehle und Daten um, die über eine erste Kommunikationsverbindung an die Wandsäge 12 übermittelt werden. Die erste Kommunikationsverbindung ist als draht- und kabellose Kommunikationsverbindung **41** oder als Kommunikationskabel **42** ausgebildet. Die draht- und kabellose Kommunikationsverbindung ist im Ausführungsbeispiel als Funkverbindung 41 ausgebildet, die zwischen einer ersten Funkeinheit **43** an der Fernbedienung 13 und einer zweiten Funkeinheit **44** am Werkzeuggerät 12 entsteht. Alternativ kann die draht- und kabellose Kommunikationsverbindung 41 in Form einer Infrarot-, Bluetooth-, WLAN- oder Wi-Fi-Verbindung ausgebildet sein.

**FIGN. 2A****, B** zeigen die Führungsschiene 11 und die Wandsäge 12 des Wandsägesystems 10 der FIG. 1 beim Erstellen eines Trennschnittes **51** im Werkstück 24 der Werkstückdicke **d.** Der Trennschnitt 51 weist eine Endtiefe T auf und verläuft in Vorschubrichtung 28 zwischen einem ersten Endpunkt E₁ und einem zweiten Endpunkt E₂. Als X-Richtung ist eine Richtung parallel zur Vorschubrichtung 28 definiert, wobei die positive X-Richtung vom ersten Endpunkt E₁ zum zweiten Endpunkt E₂ gerichtet ist, und als Y-Richtung ist eine Richtung senkrecht zur X-Richtung in die Tiefe des Werkstückes 24 definiert.

Der Endpunkt eines Trennschnittes kann als freier Endpunkt ohne Hindernis oder als Hindernis definiert sein. Dabei können beide Endpunkte als freie Endpunkte ohne Hindernis, beide Endpunkte als Hindernis oder ein Endpunkt als freier Endpunkt und der andere Endpunkt als Hindernis definiert sein. An einem freien Endpunkt ohne Hindernis kann ein Überschneiden erlaubt sein. Durch das Überschneiden erreicht die Schnitttiefe am Endpunkt die Endtiefe T des Trennschnittes. Im Ausführungsbeispiel der FIGN. 2A, B bilden die Endpunkte E₁, E₂ freie Endpunkte ohne Hindernis, wobei am freien ersten Endpunkt E₁ ein Überschneiden nicht zulässig ist und am zweiten Endpunkt E₂ ein Überschneiden erfolgt ist.

FIG. 2A zeigt den Sägekopf 14 in einer Montageposition **X₀** und den Sägearm 17 in einer Grundposition von 0°. Der Sägekopf 14 wird vom Bediener mittels des Führungsschlittens 26 in der Montageposition X₀ auf der Führungsschiene 11 positioniert. Die Montageposition X₀ des Sägekopfes 14 liegt zwischen dem ersten und zweiten Endpunkt E₁, E₂ und ist durch die Position der Schwenkachse 23 in Vorschubrichtung 28 bestimmt. Die Position der Schwenkachse 23 eignet sich besonders als Referenzposition X_{Ref} für die Positionsüberwachung des Sägekopfes 14 und die Steuerung der Wandsäge 12, da die X-Position der Schwenkachse 23 auch während der Schwenkbewegung des Sägearms 17 unverändert bleibt. Alternativ kann eine andere X-Position am Sägekopf 14 als Referenzposition festgelegt werden, wobei in diesem Fall zusätzlich der Abstand in X-Richtung zur Schwenkachse 23 bekannt sein muss.

Die X-Positionen des ersten und zweiten Endpunktes E₁, E₂ sind im Ausführungsbeispiel durch die Eingabe von Teillängen festgelegt. Der Abstand zwischen der Montageposition X₀ und dem ersten Endpunkt E₁ bestimmt eine erste Teillänge L₁ und der Abstand zwischen der Montageposition X₀ und dem zweiten Endpunkt E₂ eine zweite Teillänge L₂. Alternativ können die X-Positionen der Endpunkte E₁, E₂ durch die Eingabe einer Teillänge (L₁ oder L₂) und einer Gesamtlänge L als Abstand zwischen den Endpunkten E₁, E₂ festgelegt werden.

Der Trennschnitt 51 wird in mehreren Teilschnitten erstellt, bis die gewünschte Endtiefe T erreicht ist. Die Teilschnitte zwischen dem ersten und zweiten Endpunkt E₁, E₂ werden als Hauptschnitte definiert und die Schnittfolge der Hauptschnitte als Hauptschnittfolge. An den Endpunkten des Trennschnittes kann eine zusätzliche Eckenbearbeitung durchgeführt werden, die bei einem Hindernis als Hindernisbearbeitung und bei einem freien Endpunkt mit Überschneiden als Überschnittbearbeitung bezeichnet wird.

Die Hauptschnittfolge kann vom Bediener festgelegt werden oder die Kontrolleinheit des Wandsägesystems legt die Hauptschnittfolge abhängig von mehreren Randbedingungen fest. Üblicherweise wird der erste Hauptschnitt, der auch als Vorschnitt bezeichnet wird, mit einer reduzierten Schnitttiefe und einer reduzierten Leistung des Antriebsmotors ausgeführt, um ein Polieren des Sägeblattes zu verhindern. Die weiteren Hauptschnitte werden in der Regel mit der gleichen Schnitttiefe ausgeführt, können aber auch unterschiedliche Schnitttiefen aufweisen. Zu den Randbedingungen, die von einem Bediener üblicherweise festgelegt werden, gehören die Schnitttiefe des Vorschnittes, die Leistung des Vorschnittes und die maximale Schnitttiefe der weiteren Hauptschnitte. Aus diesen Randbedingungen kann die Kontrolleinheit die Hauptschnittfolge bestimmen.

Die Hauptschnitte eines Trennschnittes werden mit einem Sägeblattdurchmesser oder mit zwei oder mehr Sägeblattdurchmessern durchgeführt. Wenn mehrere Sägeblätter eingesetzt werden, beginnt die Bearbeitung in der Regel mit dem kleinsten Sägeblattdurchmesser. Um das Sägeblatt 16 am Sägearm 17 montieren zu können, muss das Sägeblatt 16 in der Grundposition des Sägearms 17 oberhalb des Werkstückes 24 angeordnet sein. Ob diese Randbedingung erfüllt ist, hängt von zwei gerätespezifischen Größen des Wandsägesystems 10 ab, zum einen von einem senkrechten Abstand Δ zwischen der Schwenkachse 23 des Sägearms 17 und einer Oberseite **53** des Werkstückes 24 und zum anderen von einer Sägearmlänge δ des Sägearms 17, die als Abstand zwischen der Drehachse 19 des Sägeblattes 16 und der Schwenkachse 23 des Sägearms 17 definiert ist. Wenn die Summe dieser beiden gerätespezifischen Größen grösser als der halbe Sägeblattdurchmesser D/2 ist, ist das Sägeblatt 16 in der Grundposition oberhalb des Werkstückes 24 angeordnet. Die Sägearmlänge δ ist eine feste gerätespezifische Größe der Wandsäge 12, wohingegen der senkrechte Abstand Δ zwischen der Schwenkachse 23 und der Oberfläche 53 neben der Geometrie der Wandsäge 12 auch von der Geometrie der verwendeten Führungsschiene 11 abhängt.

Das Sägeblatt 16 ist auf einem Flansch am Sägearm 17 befestigt und wird im Sägebetrieb vom Antriebsmotor 18 um die Drehachse 19 angetrieben. In der Grundposition des Sägearms 17, die in FIG. 2A dargestellt ist, beträgt der Schwenkwinkel 0° und die Drehachse 19 des Sägeblattes 16 liegt in Tiefenrichtung 52 oberhalb der Schwenkachse 23. Das Sägeblatt 16 wird durch eine Schwenkbewegung des Sägearms 17 um die Schwenkachse 23 aus der Grundposition bei 0° in das Werkstück 24 hineinbewegt. Während der Schwenkbewegung des Sägearms 17 wird das Sägeblatt 16 vom Antriebsmotor 18 um die Drehachse 19 angetrieben.

Zum Schutz des Bedieners soll das Sägeblatt 16 während des Betriebes vom Blattschutz 21 umgeben sein. Die Wandsäge 12 wird mit Blattschutz 21 oder ohne Blattschutz 21 betrieben. Zur Bearbeitung des Trennschnittes im Bereich der Endpunkte E₁, E₂ kann beispielsweise eine Demontage des Blattschutzes 21 vorgesehen sein. Wenn zur Bearbeitung des Trennschnittes verschiedene Sägeblattdurchmesser eingesetzt werden, werden in der Regel auch verschiedene Blattschutze mit entsprechenden Blattschutzbreiten eingesetzt.

FIG. 2B zeigt den Sägearm 17, der in einer negativen Drehrichtung **54** unter einem negativen Schwenkwinkel -α geneigt ist. Der Sägearm 17 ist in der negativen Drehrichtung 54 zwischen Schwenkwinkeln von 0° bis -180° verstellbar und in einer, zur negativen Drehrichtung 54 entgegen gerichteten, positiven Drehrichtung **55** zwischen Schwenkwinkeln von 0° bis +180° verstellbar. Die in FIG. 2B dargestellte Anordnung des Sägearms 17 wird als ziehende Anordnung bezeichnet, wenn der Sägekopf 14 in eine positive Vorschubrichtung **56** bewegt wird. Wird der Sägekopf 14 in eine, zur positiven Vorschubrichtung 56 entgegen gerichtete, negative Vorschubrichtung **57** bewegt, wird die Anordnung des Sägearms 17 als stoßende Anordnung bezeichnet.

Bei einem Schwenkwinkel von ±180° wird die maximale Eindringtiefe des Sägeblattes 16 in das Werkstück 24 erreicht. Durch die Schwenkbewegung des Sägearms 17 um die Schwenkachse 23 wird die Position der Drehachse 19 in X-Richtung und in Y-Richtung verschoben. Dabei ist die Verschiebung der Drehachse 19 von der Sägearmlänge δ und dem Schwenkwinkel α des Sägearms 17 abhängig. Der Verschiebeweg **δₓ** in X-Richtung beträgt δ . sin(±α) und der Verschiebeweg **δ_{y}** in Y-Richtung beträgt δ · cos(±α).

Das Sägeblatt 16 erzeugt im Werkstück 24 einen Schneidkeil in Form eines Kreissegmentes mit einer Höhe **h** und einer Breite **b.** Die Höhe h des Kreissegmentes entspricht der Eindringtiefe des Sägeblattes 16 in das Werkstück 24. Für die Eindringtiefe h gilt der Zusammenhang D/2 = h + Δ + δ · cos(α), wobei D den Sägeblattdurchmesser, h die Eindringtiefe des Sägeblattes 16, Δ den senkrechten Abstand zwischen der Schwenkachse 23 und der Oberseite 53 des Werkstückes 24, δ die Sägearmlänge und α den ersten Schwenkwinkel bezeichnen, und für die Breite b gilt der Zusammenhang b² = D/2 · 8h - 4h² = 4Dh - 4h² = 4h · (D - h), wobei h die Eindringtiefe des Sägeblattes 16 in das Werkstück 24 und D den Sägeblattdurchmesser bezeichnen.

Die Steuerung der Wandsäge 12 während des Trennschnittes ist davon abhängig, ob die Endpunkte als Hindernisse definiert sind, und bei einem Hindernis, ob die Bearbeitung mit Blattschutz 21 oder ohne Blattschutz 21 erfolgt. Bei einem freien Endpunkt ohne Hindernis erfolgt die Steuerung der Wandsäge 12 beim erfindungsgemäßen Verfahren über obere Austrittspunkte des Sägeblattes 16 an der Oberseite 53 des Werkstückes 24. Die oberen Austrittspunkte des Sägeblattes 16 lassen sich aus der Referenzposition X_{Ref} der Schwenkachse 23 in X-Richtung, dem Verschiebeweg δₓ der Drehachse 19 in X-Richtung und der Breite b berechnen. Ein, dem ersten Endpunkt E₁ zugewandter, oberer Austrittspunkt wird als erster oberer Austrittspunkt **58** bezeichnet und ein, dem zweiten Endpunkt E₂ zugewandter, oberer Austrittspunkt als zweiter oberer Austrittspunkt **59.** Für den ersten oberen Austrittspunkt 58 gilt X(58) = X_{Ref} + δₓ - b/2 und für den zweiten oberen Austrittspunkt 59 gilt X(59) = X_{Ref} + δₓ + b/2 mit b = √[h · (D - h)] und h = h(α, D).

Wenn die Endpunkte E₁, E₂ als Hindernisse definiert sind, ist ein Überfahren der Endpunkte E₁, E₂ mit der Wandsäge 12 nicht möglich. In diesem Fall erfolgt die Steuerung der Wandsäge 12 beim erfindungsgemäßen Verfahren über die Referenzposition X_{Ref} der Schwenkachse 23 und die Begrenzung der Wandsäge 12. Dabei wird zwischen einer Bearbeitung ohne Blattschutz 21 und einer Bearbeitung mit Blattschutz 21 unterschieden.

**FIGN. 3A****, B** zeigen das Wandsägesystem 10 beim Erstellen eines Trennschnittes zwischen dem ersten Endpunkt E₁ und dem zweiten Endpunkt E₂, die als Hindernisse definiert sind, wobei die Bearbeitung ohne Blattschutz 21 erfolgt. Bei der Bearbeitung ohne Blattschutz 21 bilden eine erste Sägeblattkante **61,** die dem ersten Endpunkt E₁ zugewandt ist, und eine zweite Sägeblattkante **62,** die dem zweiten Endpunkt E₂ zugewandt ist, die Begrenzung der Wandsäge 12.

Die X-Positionen der ersten und zweiten Sägeblattkante 61, 62 in X-Richtung lassen sich aus der Referenzposition X_{Ref} der Schwenkachse 23, dem Verschiebeweg δₓ der Drehachse 19 und dem Sägeblattdurchmesser D berechnen. FIG. 3A zeigt die Wandsäge 12 mit dem, in der negativen Drehrichtung 54 unter einem negativen Schwenkwinkel -α (0° bis -180°) geneigten Sägearm 17. Für die erste Sägeblattkante 61 gilt X(61) = X_{Ref} + δ · sin(-α) - D/2 und für die zweite Sägeblattkante 62 gilt X(62) = X_{Ref} + δ · sin(-α) + D/2. FIG. 3B zeigt die Wandsäge 12 mit dem, in der positiven Drehrichtung 55 unter einem positiven Schwenkwinkel α (0° bis +180°), geneigten Sägearm 17. Für die erste Sägeblattkante 61 gilt X(61) = X_{Ref} + δ · sin(α) - D/2 und für die zweite Sägeblattkante 62 gilt X(62) = X_{Ref} + δ · sin(α) + D/2.

**FIGN. 4A****, B** zeigen das Wandsägesystem 10 beim Erstellen eines Trennschnittes zwischen dem ersten Endpunkt E₁ und dem zweiten Endpunkt E₂, die als Hindernisse definiert sind, wobei die Bearbeitung mit Blattschutz 21 erfolgt. Bei der Bearbeitung ohne Blattschutz 21 bilden eine erste Blattschutzkante **71,** die dem ersten Endpunkt E₁ zugewandt ist, und eine zweite Blattschutzkante 72, die dem zweiten Endpunkt E₂ zugewandt ist, die Begrenzung der Wandsäge 12.

Die X-Positionen der ersten und zweiten Blattschutzkante 71, 72 in X-Richtung lassen sich aus der Referenzposition X_{Ref} der Schwenkachse 23, dem Verschiebeweg δₓ der Drehachse 19 und der Blattschutzbreite B berechnen. FIG. 4A zeigt die Wandsäge 12 mit dem, unter einem negativen Schwenkwinkel -α (0° bis -180°), geneigten Sägearm 17 und dem montierten Blattschutz 21 der Blattschutzbreite B. Bei einem asymmetrischen Blattschutz werden vor dem Start der gesteuerten Bearbeitung die Abstände der Drehachse 19 zu den Blattschutzkanten 71, 72 bestimmt, wobei der Abstand zur ersten Blattschutzkante 71 als erster Abstand Bₐ und der Abstand zur zweiten Blattschutzkante 72 als zweiter Abstand B_{b} bezeichnet werden.

Für die erste Blattschutzkante 71 gilt X(71) = X_{Ref} + δ · sin(α) - Bₐ und für die zweite Blattschutzkante 72 gilt X(72) = X_{Ref} + δ · sin(α) + B_{b}. FIG. 4B zeigt die Wandsäge 12 mit dem, unter einem positiven Schwenkwinkel α (0° bis +180°), geneigten Sägearm 17 und dem montierten Blattschutz 21 der Blattschutzbreite B. Für die erste Blattschutzkante 71 gilt X(71) = X_{Ref} + δ · sin(α) - Bₐ und für die zweite Blattschutzkante 72 gilt X(72) = X_{Ref} + δ · sin(α) + B_{b}.

FIGN. 2A, B zeigen einen Trennschnitt zwischen zwei Endpunkten E₁, E₂, die als freie Endpunkte ohne Hindernis definiert sind, und FIGN. 3A, B und 4A, B zeigen einen Trennschnitt zwischen zwei Endpunkten E₁, E₂, die als Hindernisse definiert sind. In der Praxis sind auch Trennschnitte möglich, bei denen ein Endpunkte als Hindernis definiert ist und der andere Endpunkt einen freien Endpunkt ohne Hindernis darstellt, wobei die Steuerung der Wandsäge beim freien Endpunkt über den oberen Austrittspunkt des Sägeblattes erfolgt und beim Hindernis über die Sägeblattkante (Bearbeitung ohne Blattschutz 21) oder die Blattschutzkante (Bearbeitung mit Blattschutz 21).

Der erste obere Austrittspunkt 58, die erste Sägeblattkante 61 und die erste Blattschutzkante 71 werden unter dem Begriff "erste Begrenzung" der Wandsäge 12 zusammen gefasst und der zweite obere Austrittspunkt 59, die zweite Sägeblattkante 62 und die zweite Blattschutzkante 72 werden unter dem Begriff "zweite Begrenzung" zusammen gefasst.

**FIGN. 5A-K** zeigen das Wandsägesystem 10 der FIG. 1 mit der Führungsschiene 11 und der Wandsäge 12 beim Erstellen eines Trennschnittes der Endtiefe T im Werkstück 24 zwischen einem ersten Endpunkt E₁, der ein Hindernis darstellt, und einem zweiten Endpunkt E₂, der einen freien Endpunkt ohne Hindernis darstellt.

Der Trennschnitt wird beim erfindungsgemäßen Verfahren in einer Hauptschnittfolge von mehreren Hauptschnitten erstellt, bis die gewünschte Endtiefe T erreicht ist. Die Hauptschnittfolge umfasst einen ersten Hauptschnitt mit einem ersten Hauptschnittwinkel **α₁** des Sägearms 17, einem ersten Durchmesser **D₁** und einer ersten Eindringtiefe h₁ des verwendeten Sägeblattes, einem zweiten Hauptschnitt mit einem zweiten Hauptschnittwinkel **α₂** des Sägearms 17, einem zweiten Durchmesser **D₂** und einer zweiten Eindringtiefe **h₂** des verwendeten Sägeblattes sowie einen dritten Hauptschnitt mit einem dritten Hauptschnittwinkel **α₃** des Sägearms 17, einem dritten Durchmesser **D₃** und einer dritten Eindringtiefe h₃ des verwendeten Sägeblattes.

Der erste, zweite und dritte Hauptschnitt werden vom Sägeblatt 16 mit dem Sägeblattdurchmesser D und vom Blattschutz 21 mit der Blattschutzbreite B durchgeführt. Die Durchmesser D₁, D₂, D₃ der Hauptschnitte stimmen mit dem Sägeblattdurchmesser D überein, ebenso stimmen die Breiten B₁, B₂, B₃ der Hauptschnitte mit der Blattschutzbreite B überein.

Die Hauptschnitte des Trennschnittes werden entweder mit einem ziehend angeordneten Sägearm 17 durchgeführt oder der Sägearm 17 wird abwechselnd ziehend und stoßend angeordnet. Die ziehende Anordnung des Sägearms 17 ermöglicht eine stabile Führung des Sägeblattes bei der Bearbeitung und einen schmalen Schnittspalt. Ein Trennschnitt, bei dem der Sägearm 17 abwechselnd ziehend und stoßend angeordnet wird, hat den Vorteil, dass die zum Positionieren des Sägekopfes 14 und Umschwenken des Sägearms 17 notwendigen Nebenzeiten reduziert sind. Im Ausführungsbeispiel wird der Sägekopf 14 beim ersten Hauptschnitt und dritten Hauptschnitt mit dem ziehend angeordneten Sägearm 17 in der positiven Vorschubrichtung 56 verfahren; beim zwischen liegenden zweiten Hauptschnitt wird der Sägekopf 14 mit dem stoßend angeordneten Sägearm 17 in der negativen Vorschubrichtung 57 verfahren. Der Sägearm 17 ist in den drei Hauptschnitten jeweils in der negativen Drehrichtung 54 angeordnet.

Die Bearbeitung des Trennschnittes beginnt am ersten Endpunkt E₁. Nach dem Start des erfindungsgemäßen Verfahrens wird der Sägekopf 14 in eine Startposition X_{Start} positioniert, in der die Schwenkachse 23 einen Abstand von √[h₁· (D₁ - h₁)] - δ · sin(-α₁) zum ersten Endpunkt E₁ aufweist, wobei h₁ = h(-α₁, D₁) = D₁/2 - Δ - δ · cos(-α₁) die Eindringtiefe des verwendeten Sägeblattes in das Werkstück 24 beim negativen ersten Hauptschnittwinkel -α₁ mit dem ersten Durchmesser D₁ bezeichnet. Dabei entspricht der erste Durchmesser D₁ für den ersten Hauptschnitt dem Sägeblattdurchmesser D. In der Startposition X_{Start} wird der Sägearm 17 aus der Grundposition bei 0° in der negativen Drehrichtung 54 in den negativen ersten Hauptschnittwinkel -α₁ geschwenkt. Nach der Schwenkbewegung in den negativen ersten Hauptschnittwinkel -α₁ grenzt die erste Blattschutzkante 71 des Blattschutzes 21 an das Hindernis beim ersten Endpunkt E₁. Anschließend wird der Sägekopf 14 mit dem, unter dem negativen ersten Hauptschnittwinkel -α₁, geneigten Sägearm 17 und dem rotierenden Sägeblatt 16 in der positiven Vorschubrichtung 56 verfahren (FIG. 5A). Während der Vorschubbewegung wird die Position des Sägekopfes 14 regelmäßig vom Wegsensor 33 gemessen.

Die Vorschubbewegung des Sägekopf 14 wird angehalten, wenn die Schwenkachse 23 einen Abstand zum zweiten Endpunkt E₂ von √[h₁ · (D₁ - h₁)] + δ · sin(-α₁) aufweist, wobei h₁ = h(-α₁, D₁) = D₁/2 - Δ - δ · cos(-α₁) die Eindringtiefe des verwendeten Sägeblattes in das Werkstück 24 beim negativen ersten Hauptschnittwinkel -α₁ mit dem ersten Durchmesser D₁, der dem Sägeblattdurchmesser D entspricht, bezeichnet. In dieser Position fällt der, dem zweiten Endpunkt E₂ zugewandte, zweite obere Austrittspunkt 59 des Sägeblattes 16 mit dem zweiten Endpunkt E₂ zusammen.

Die Schwenkbewegung vom negativen ersten Hauptschnittwinkel -α₁ in den negativen zweiten Hauptschnittwinkel -α₂ erfolgt in zwei Schritten mit einem Zwischenwinkel -β_{2,1}. Beim Zwischenwinkel kennzeichnet der erste Index, ob die Schwenkbewegung am ersten oder zweiten Endpunkt E₁, E₂ erfolgt, wobei der Index "1" für den ersten Endpunkt E₁ und der Index "2" für den zweiten Endpunkt E₂ steht. Der zweite Index kennzeichnet den Schritt und variiert von 1 bis n-1, n ≥ 2. Nach der Schwenkbewegung des Sägearms 17 in den Zwischenwinkel -β_{2,1} erfolgt ein Freischneiden des Sägeblattes 16.

Der Sägekopf 14 wird in Vorschubrichtung 28 so positioniert, dass die Schwenkachse 23 einen Abstand zum zweiten Endpunkt E₂ von √[h(-β_{2,1}) · (D - h(-β_{2,1}))] + δ · sin(-β₁₁) aufweist, wobei h(-β_{2,1}) = D/2 - Δ - δ · cos(-β_{2,1}) die Eindringtiefe des verwendeten Sägeblattes in das Werkstück 24 beim Zwischenwinkel -β_{2,1} bezeichnet (FIG. 5B). In dieser Position wird der Sägearm 17 aus dem negativen ersten Hauptschnittwinkel -α₁ in den Zwischenwinkel -β_{2,1} geschwenkt (FIG. 5C). Bei der Positionierung in FIG. 5C wird der Abstand so eingestellt, dass der, dem zweiten Endpunkt E₂ zugewandte, zweite obere Austrittspunkt 59 des Sägeblattes 16 nach der Schwenkbewegung des Sägearms 17 in den Zwischenwinkel -β_{2,1} mit dem zweiten Endpunkt E₂ zusammenfällt.

Zum Freischneiden des Sägeblattes 16 wird der Sägekopf 14 in der negativen Vorschubrichtung 57 um eine Weglänge von √[h₂ · (D₂ - h₂)] verschoben, wobei h₂ = h(-α₂, D₂) = D₂/2 - Δ - δ · cos(-α₂) die Eindringtiefe des Sägeblattes in das Werkstück 24 beim negativen zweiten Hauptschnittwinkel -α₂ mit dem zweiten Durchmesser D₂, der dem Sägeblattdurchmesser D entspricht, bezeichnet (FIG. 5D). Der Sägekopf 14 wird in Vorschubrichtung 28 so positioniert, dass die Schwenkachse 23 einen Abstand von √[h₂ · (D₂ - h₂)] + δ · sin(-α₂) zum zweiten Endpunkt E₂ aufweist. In dieser Position wird der Sägearm 17 aus dem Zwischenwinkel -β_{2,1} in den negativen zweiten Hauptschnittwinkel -α₂ geschwenkt (FIG. 5E). Bei der Positionierung wird der Abstand so eingestellt, dass der, dem zweiten Endpunkt E₂ zugewandte, zweite obere Austrittspunkt 59 des Sägeblattes 16 nach der Schwenkbewegung des Sägearms 17 in den negativen zweiten Hauptschnittwinkel -α₂ mit dem zweiten Endpunkt E₂ zusammenfällt.

Der Sägekopf 14 wird in der negativen Vorschubrichtung 57 auf den ersten Endpunkt E₁ zu bewegt, wobei die Position des Sägekopfes 14 während der Vorschubbewegung vom Wegsensor 33 regelmäßig gemessen wird. Die Vorschubbewegung des Sägekopfes 14 wird angehalten, wenn die Schwenkachse 23 einen Abstand von B₂/2 - δ · sin(-α₂) zum ersten Endpunkt E₁ aufweist und die erste Blattschutzkante 71 des Blattschutzes 21 an das Hindernis beim ersten Endpunkt E₁ angrenzt (FIG. 5F).

Die Schwenkbewegung vom negativen zweiten Hauptschnittwinkel -α₂ in den negativen dritten Hauptschnittwinkel -α₃ erfolgt in zwei Schritten mit einem Zwischenwinkel -γ_{2,1}. Beim Zwischenwinkel kennzeichnet der erste Index, ob die Schwenkbewegung am ersten oder zweiten Endpunkt E₁, E₂ erfolgt, wobei der Index "1" für den ersten Endpunkt E₁ und der Index "2" für den zweiten Endpunkt E₂ steht. Der zweite Index kennzeichnet den Schritt und variiert von 1 bis n-1, n ≥ 2.

Vor der Schwenkbewegung des Sägearms 17 in den Zwischenwinkel -γ_{2,1} erfolgt ein Positionieren des Sägekopfes 14. Da die Positionierung am Hindernis bei E₁ erfolgt und der Zwischenwinkel -γ_{2,1} kleiner als -90° ist, ist es nicht möglich, den Sägekopf 14 so zu positionieren, dass die zweite Blattschutzkante 72 nach der Schwenkbewegung in den Zwischenwinkel -γ_{2,1} an das Hindernis E₁ angrenzt. Das Positionieren des Sägekopfes 14 erfolgt mittels des kritischen Winkels αₖᵣᵢₜ von -90° und der Sägearm 17 wird anschließend in den Zwischenwinkel -β₂₁ geschwenkt (FIG. 5G). Der kritische Winkel von -90° muss berücksichtigt werden, da der erste Endpunkt E₁ bei der Schwenkbewegung nicht überschritten werden darf. Die Schwenkachse 23 weist beim kritischen Winkel αₖᵣᵢₜ von -90° einen Abstand von B(2)/2 - δ · sin(-90°) = B(2)/2 + δ zum ersten Endpunkt E₁ auf.

Nach der Schwenkbewegung des Sägearms 17 in den Zwischenwinkel -γ_{2,1} erfolgt ein Freischneiden des Sägeblattes 16. Dazu wird der Sägekopf 14 mit dem, unter dem Zwischenwinkel -γ_{2,1}, geneigten Sägearm 17 und dem rotierenden Sägeblatt 16 in der positiven Vorschubrichtung 56 um eine Weglänge von √[h₃ · (D₃ - h₃)] verfahren (FIG. 5H), wobei h₃ = h(-α₃, D₃) = D₃/2 - Δ - δ · cos(-α₃) = D₃/2 - Δ + δ die Eindringtiefe des Sägeblattes 16 in das Werkstück 24 beim negativen dritten Hauptschnittwinkel -α₃ mit dem dritten Durchmesser D₃, der dem Sägeblattdurchmesser D entspricht, bezeichnet. Nach dem Freischneiden wird der Sägekopf 14 mittels des kritischen Winkels αₖᵣᵢₜ von -90°positioniert und der Sägearm 17 anschließend aus dem Zwischenwinkel -γ_{2,1} in den negativen dritten Hauptschnittwinkel -α₃ geschwenkt (FIG. 5I).

Der dritte Hauptschnitt stellt den letzten Hauptschnitt der Hauptschnittfolge dar und vor der Bearbeitung des letzten Hauptschnittes erfolgt eine Eckenbearbeitung des ersten Endpunktes E₁, welche nicht Teil des erfindungsgemäßen Verfahrens ist. Zur Eckenbearbeitung wird der Sägekopf 14 mit dem unter -α₃ geneigten Sägearm 17 in der negativen Vorschubrichtung 57 verfahren, bis die erste Blattschutzkante 71 des Blattschutzes 21 an das Hindernis am ersten Endpunkt E₁ angrenzt (FIG. 5J). Die Eckenbearbeitung des ersten Endpunktes E₁ kann verbessert werden, wenn der Blattschutz 21 demontiert wird und die Eckenbearbeitung ohne Blattschutz erfolgt. Ohne Blattschutz wird der Sägekopf 14 mit dem unter -α₃ geneigten Sägearm 17 in der negativen Vorschubrichtung 57 verfahren, bis die erste Sägeblattkante 61 des Sägeblattes 16 mit dem ersten Endpunkt E₁ zusammenfällt.

Nach der Eckenbearbeitung des ersten Endpunktes E₁ wird der dritte Hauptschnitt mit dem, unter dem negativen dritten Hauptschnittwinkel -α₃ geneigten, Sägearm 17 in der positiven Vorschubrichtung 56 ausgeführt (FIG. 5K). Die Vorschubbewegung des Sägekopfes 14 wird angehalten, wenn die Schwenkachse 23 einen Abstand von √[h₃ · (D₃ - h₃)] + δ · sin(180°) = √[h₃ · (D₃ - h₃)] zum zweiten Endpunkt E₂ aufweist, wobei h₃ = h(-α₃, D₃) = D₃/2 - Δ - δ · cos(-180°) = D₃/2 - Δ + δ die Eindringtiefe des Sägeblattes in das Werkstück 24 beim negativen dritten Hauptschnittwinkel -α₃ mit dem dritten Durchmesser D₃, der dem Sägeblattdurchmesser D entspricht, bezeichnet. Nach dem dritten Hauptschnitt kann eine Eckenbearbeitung des zweiten Endpunktes E₂ erfolgen, welche nicht Teil des erfindungsgemäßen Verfahrens ist.

## Patentansprüche

1. Verfahren zur Steuerung eines Wandsägesystems (10) umfassend eine Führungsschiene (11) und eine Wandsäge (12) mit einem Sägekopf (14), einer motorischen Vorschubeinheit (15), die den Sägekopf (14) parallel zu einer Vorschubrichtung (28) entlang der Führungsschiene (11) verschiebt, mindestens einem Sägeblatt (16), das an einem, um eine Schwenkachse (23) schwenkbaren, Sägearm (17) des Sägekopfes (14) befestigt und um eine Drehachse (19) angetrieben wird, und mindestens einem, das Sägeblatt (16) umgebenden, lösbaren Blattschutz (21) beim Erstellen eines Trennschnittes (51) der Endtiefe (T) in einem Werkstück (24) der Werkstückdicke (d) zwischen einem ersten Endpunkt (E₁) und einem zweiten Endpunkt (E₂), mit:
▪ vor dem Start einer von einer Kontrolleinheit (29) des Wandsägesystems (10) gesteuerten Bearbeitung werden zumindest der Sägeblattdurchmesser (D) des mindestens einen Sägeblattes (16), die Positionen des ersten und zweiten Endpunktes (E₁, E₂) in Vorschubrichtung (28), die Endtiefe (T) des Trennschnittes (51) und eine Hauptschnittfolge von m Hauptschnitten mit m ≥ 2 festgelegt, wobei die Hauptschnittfolge zumindest einen ersten Hauptschnitt mit einem ersten Hauptschnittwinkel (α₁) des Sägearms (17) und einem ersten Durchmesser (D₁) des verwendeten Sägeblattes sowie einen folgenden zweiten Hauptschnitt mit einem zweiten Hauptschnittwinkel (α₂) des Sägearms (17) und einem zweiten Durchmesser (D₂) des verwendeten Sägeblattes umfasst,
▪ während der von der Kontrolleinheit (29) gesteuerten Bearbeitung werden
- der erste Hauptschnitt mit dem, unter dem positiven oder negativen ersten Hauptschnittwinkel (±α₁), geneigten Sägearm (17) durchgeführt und
- der zweite Hauptschnitt mit dem, unter dem positiven oder negativen zweiten Hauptschnittwinkel (±α₂), geneigten Sägearm (17) durchgeführt,
**dadurch gekennzeichnet, dass** die Schwenkbewegung des Sägearms (17) aus dem ersten Hauptschnittwinkel (±α₁) in den zweiten Hauptschnittwinkel (±α₂) in mindestens zwei Schritten mit mindestens einem Zwischenwinkel (±β₁, ±β₂) durchgeführt wird, wobei zwischen den Schwenkbewegungen des Sägearms (17) in den mindestens einen Zwischenwinkel (±β₁, ±β₂) jeweils ein Freischneiden des Sägeblattes (16) erfolgt, wobei der Sägekopf (14) beim Freischneiden des Sägeblattes (16) in eine Position verfahren wird,
dass nach der Schwenkbewegung des Sägearms (17) in den folgenden Zwischenwinkel (±β₁, ±β₂) oder in den zweiten Hauptschnittwinkel (±α₂) eine erste Begrenzung (58, 61, 71) der Wandsäge (12) mit dem ersten Endpunkt (E₁) zusammenfällt, wenn die Schwenkbewegung im Bereich des ersten Endpunktes (E₁) erfolgt, oder eine zweite Begrenzung (59, 62, 72) der Wandsäge (12) mit dem zweiten Endpunkt (E₂) zusammenfällt, wenn die Schwenkbewegung im Bereich des zweiten Endpunktes (E₂) erfolgt, wobei die erste Begrenzung (58, 61, 71) der Wandsäge (12) durch einen, dem ersten Endpunkt (E₁) zugewandten, ersten oberen Austrittspunkt (58) des verwendeten Sägeblattes an der Oberseite (53) des Werkstückes (24) gebildet wird, wenn der erste Endpunkt (E₁) einen freien Endpunkt ohne Hindernis darstellt, durch eine, dem ersten Endpunkt (E₁) zugewandte, erste Sägeblattkante (61) des verwendeten Sägeblattes, wenn der erste Endpunkt (E₁) ein Hindernis darstellt und die Bearbeitung ohne Blattschutz erfolgt, und durch eine, dem ersten Endpunkt (E₁) zugewandte, erste Blattschutzkante (71) des verwendeten Blattschutzes, wenn der erste Endpunkt (E₁) ein Hindernis darstellt und die Bearbeitung mit Blattschutz erfolgt, und die zweite Begrenzung (59, 62, 72) der Wandsäge (12) durch einen, dem zweiten Endpunkt (E₂) zugewandten, zweiten oberen Austrittspunkt (59) des verwendeten Sägeblattes an der Oberseite (53) des Werkstückes (24) gebildet wird, wenn der zweite Endpunkt (E₂) einen freien Endpunkt ohne Hindernis darstellt, durch eine, dem zweiten Endpunkt (E₂) zugewandte, zweite Sägeblattkante (62) des verwendeten Sägeblattes, wenn der zweite Endpunkt (E₂) ein Hindernis darstellt und die Bearbeitung ohne Blattschutz erfolgt, und durch eine, dem zweiten Endpunkt (E₂) zugewandte, zweite Blattschutzkante (72) des verwendeten Blattschutzes, wenn der zweite Endpunkt (E₂) ein Hindernis darstellt und die Bearbeitung mit Blattschutz erfolgt.

2. Verfahren nach Anspruch 1, **dadurch gekennzeichnet, dass** die Schwenkbewegung des Sägearms (17) aus dem ersten Hauptschnittwinkel (±α₁) in den neuen Hauptschnittwinkel (±α₁, ±α₂) in n Schritten mit n-1 Zwischenwinkeln (±β_{1,j}, ±β_{2,j}), j = 1 bis n-1 durchgeführt wird, wobei zwischen den Schwenkbewegungen des Sägearms (17) in die Zwischenwinkel (±β_{1,j}, ±β_{2,j}) jeweils ein Freischneiden des Sägeblattes (16) erfolgt.

3. Verfahren nach einem der Ansprüche 1 bis 2, **dadurch gekennzeichnet, dass** vor dem Start der von der Kontrolleinheit (29) gesteuerten Bearbeitung zusätzlich eine Sägearmlänge (δ) des Sägearms (17), die als Abstand zwischen der Schwenkachse (23) des Sägearms (17) und der Drehachse (19) des Sägeblattes (16) definiert ist, und ein Abstand (Δ) zwischen der Schwenkachse (23) und einer Oberseite (53) des Werkstückes (24) festgelegt werden.

4. Verfahren nach Anspruch 3, **dadurch gekennzeichnet, dass** vor dem Start der gesteuerten Bearbeitung zusätzlich eine erste Breite (B₁) für einen, beim ersten Hauptschnitt, verwendeten Blattschutz und eine zweite Breite (B₂) für einen, beim zweiten Hauptschnitt, verwendeten Blattschutz festgelegt wird, wobei die erste und zweite Breite (B₁, B₂) jeweils aus einem ersten Abstand (B₁ₐ, B₂ₐ) der Drehachse (19) zur ersten Blattschutzkante (71) des Blattschutzes und einem zweiten Abstand (B_{1b}, B_{2b}) der Drehachse (19) zur zweiten Blattschutzkante (72) des Blattschutzes zusammengesetzt sind.

5. Verfahren nach einem der Ansprüche 3 bis 4, **dadurch gekennzeichnet, dass** die Schwenkbewegung vom ersten Hauptschnittwinkel (±α₁) in den neuen Hauptschnittwinkel (±α₁, ±α₂) am ersten Endpunkt (E₁) erfolgt und der Sägekopf (14) im j-ten Schritt, j = 1 bis n-1 so positioniert wird, dass nach der Schwenkbewegung des Sägearms (17) in den j-ten Zwischenwinkel (±β_{1,j}) eine, dem ersten Endpunkt (E₁) zugewandte erste Begrenzung (58, 61, 71) der Wandsäge (12) mit dem ersten Endpunkt (E₁) zusammenfällt, wobei die erste Begrenzung (58, 61, 71) der Wandsäge (12) durch einen, dem ersten Endpunkt (E₁) zugewandten, ersten oberen Austrittspunkt (58) des verwendeten Sägeblattes an der Oberseite (53) des Werkstückes (24) gebildet wird, wenn der erste Endpunkt (E₁) einen freien Endpunkt ohne Hindernis darstellt, durch eine, dem ersten Endpunkt (E₁) zugewandte, erste Sägeblattkante (61) des verwendeten Sägeblattes, wenn der erste Endpunkt (E₁) ein Hindernis darstellt und die Bearbeitung ohne Blattschutz erfolgt, und durch eine, dem ersten Endpunkt (E₁) zugewandte, erste Blattschutzkante (71) des verwendeten Blattschutzes, wenn der erste Endpunkt (E₁) ein Hindernis darstellt und die Bearbeitung mit Blattschutz erfolgt.

6. Verfahren nach Anspruch 5, **dadurch gekennzeichnet, dass** nach der Schwenkbewegung des Sägearms (17) in den j-ten Zwischenwinkel (±β_{1,j}) mit j = 1 bis n-1 der erste obere Austrittspunkt (58) mit dem ersten Endpunkt (E₁) zusammenfällt, wenn die Schwenkachse (23) einen Abstand zum ersten Endpunkt (E₁) von √[h(±β_{1,¡}) (D - h(±β_{1,j}))] - δ · sin(±β_{1,j}) aufweist, wobei h(±β_{1,j}) = D/2 - Δ - δ · cos(±β_{1,j}) die Eindringtiefe des verwendeten Sägeblattes in das Werkstück (24) beim j-ten Zwischenwinkel (±β_{1,j}) bezeichnet, die erste Sägeblattkante (61) des verwendeten Sägeblattes mit dem ersten Endpunkt (E₁) zusammenfällt, wenn die Schwenkachse (23) einen Abstand zum ersten Endpunkt (E₁) von D/2 - δ · sin(±β_{1,j}) aufweist, und die erste Blattschutzkante (71) des verwendeten Blattschutzes mit dem ersten Endpunkt (E₁) zusammenfällt, wenn die Schwenkachse (23) einen Abstand zum ersten Endpunkt (E₁) von Bₐ - δ · sin(±β_{1,j}) aufweist.

7. Verfahren nach Anspruch 6, **dadurch gekennzeichnet, dass** der Sägekopf (14) im j-ten Schritt mit j = 1 bis n-1 mit dem, unter dem j-ten Zwischenwinkel (±β_{1,j}), geneigten Sägearm (17) um eine Weglänge von √[h₂ · (D - h₂)] - δ · sin(±α₂) verfahren wird, wobei h₂ = h(±α₂, D) = D/2 - Δ - δ · cos(±α₂) die Eindringtiefe des verwendeten Sägeblattes in das Werkstück (24) beim zweiten Hauptschnittwinkel (±α₂) bezeichnet.

8. Verfahren nach Anspruch 7, **dadurch gekennzeichnet, dass** der Sägekopf (14) nach dem n-1-ten Schritt so positioniert wird, dass nach der Schwenkbewegung des Sägearms (17) in den neuen Hauptschnittwinkel (±α₁, ±α₂) die, dem ersten Endpunkt (E₁) zugewandte erste Begrenzung (58, 61, 71) der Wandsäge (12) mit dem ersten Endpunkt (E₁) zusammenfällt.

9. Verfahren nach Anspruch 8, **dadurch gekennzeichnet, dass** nach der Schwenkbewegung des Sägearms (17) in den zweiten Hauptschnittwinkel (±α₂) der erste obere Austrittspunkt (58) mit dem ersten Endpunkt (E₁) zusammenfällt, wenn die Schwenkachse (23) einen Abstand zum ersten Endpunkt (E₁) von √[h₂ · (D - h₂)] - δ · sin(±α₂) aufweist, wobei h(±α₂) = D/2 - Δ - δ · cos(±α₂) die Eindringtiefe des verwendeten Sägeblattes in das Werkstück (24) beim zweiten Hauptschnittwinkel (±α₂) mit dem zweiten Durchmesser (D₂) bezeichnet, die erste Sägeblattkante (61) des verwendeten Sägeblattes mit dem ersten Endpunkt (E₁) zusammenfällt, wenn die Schwenkachse (23) einen Abstand zum ersten Endpunkt (E₁) von D₂/2 - δ · sin(±α₂) aufweist, und die erste Blattschutzkante (71) des verwendeten Blattschutzes mit dem ersten Endpunkt (E₁) zusammenfällt, wenn die Schwenkachse (23) einen Abstand zum ersten Endpunkt (E₁) von B₂ₐ - δ · sin(±α₂) aufweist.

10. Verfahren nach einem der Ansprüche 3 bis 4, **dadurch gekennzeichnet, dass** die Schwenkbewegung vom ersten Hauptschnittwinkel (±α₃) in den neuen Hauptschnittwinkel (±α₁, ±α₂) am zweiten Endpunkt (E₂) erfolgt und der Sägekopf (14) im j-ten Zwischenschnitt, j = 1 bis n-1 so positioniert wird, dass nach der Schwenkbewegung des Sägearms (17) in den j-ten Zwischenwinkel (±β_{2,¡}) eine, dem zweiten Endpunkt (E₂) zugewandte zweite Begrenzung (59, 62, 72) der Wandsäge (12) mit dem zweiten Endpunkt (E₂) zusammenfällt, wobei die zweite Begrenzung (59, 62, 72) der Wandsäge (12) durch einen, dem zweiten Endpunkt (E₂) zugewandten, zweiten oberen Austrittspunkt (59) des verwendeten Sägeblattes an der Oberseite (53) des Werkstückes (24) gebildet wird, wenn der zweite Endpunkt (E₂) einen freien Endpunkt ohne Hindernis darstellt, durch eine, dem zweiten Endpunkt (E₂) zugewandte, zweite Sägeblattkante (62) des verwendeten Sägeblattes, wenn der zweite Endpunkt (E₂) ein Hindernis darstellt und die Bearbeitung ohne Blattschutz erfolgt, und durch eine, dem zweiten Endpunkt (E₂) zugewandte, zweite Blattschutzkante (72) des verwendeten Blattschutzes, wenn der zweite Endpunkt (E₂) ein Hindernis darstellt und die Bearbeitung mit Blattschutz erfolgt.

11. Verfahren nach Anspruch 10, **dadurch gekennzeichnet, dass** nach der Schwenkbewegung des Sägearms (17) in den j-ten Zwischenwinkel (±β_{2,j}) mit j = 1 bis n-1 der zweite obere Austrittspunkt (59) mit dem zweiten Endpunkt (E₂) zusammenfällt, wenn die Schwenkachse (23) einen Abstand zum zweiten Endpunkt (E₂) von √[h(±β_{2,j}) (D - h(±β_{2,j}))} + δ · sin(±β_{2,j}) aufweist, wobei h(±β_{2,j}) = D/2 - Δ - δ · cos(±β_{2,j}) die Eindringtiefe des verwendeten Sägeblattes in das Werkstück (24) beim j-ten Zwischenwinkel (±β_{2,j}) bezeichnet, die zweite Sägeblattkante (62) des verwendeten Sägeblattes mit dem zweiten Endpunkt (E₂) zusammenfällt, wenn die Schwenkachse (23) einen Abstand zum zweiten Endpunkt (E₂) von D/2 + δ · sin(±β_{2,j}) aufweist, und die zweite Blattschutzkante (72) des verwendeten Blattschutzes mit dem zweiten Endpunkt (E₂) zusammenfällt, wenn die Schwenkachse (23) einen Abstand zum zweiten Endpunkt (E₂) von B_{b} + δ · sin(±β_{2,j}) aufweist.

12. Verfahren nach Anspruch 11, **dadurch gekennzeichnet, dass** der Sägekopf (14) im j-ten Schritt, j = 1 bis n-1 mit dem, unter dem j-ten Zwischenwinkel (±β_{2,j}), geneigten Sägearm (17) um eine Weglänge von √[h₂ · (D - h₂)) - δ · sin(±α₂) verfahren wird, wobei h₂ = h(±α₂, D) = D/2 - Δ - δ cos(±α₂) die Eindringtiefe des verwendeten Sägeblattes in das Werkstück (24) beim zweiten Hauptschnittwinkel (±α₂) bezeichnet.

13. Verfahren nach Anspruch 12, **dadurch gekennzeichnet, dass** der Sägekopf (14) nach dem n-1-ten Schritt so positioniert wird, dass nach der Schwenkbewegung des Sägearms (17) in den neuen Hauptschnittwinkel (±α₁, ±α₂) die, dem zweiten Endpunkt (E₂) zugewandte zweite Begrenzung (59, 62, 72) der Wandsäge (12) mit dem zweiten Endpunkt (E₂) zusammenfällt.

14. Verfahren nach Anspruch 13, **dadurch gekennzeichnet, dass** nach der Schwenkbewegung des Sägearms (17) in den zweiten Hauptschnittwinkel (±α₂) der zweite obere Austrittspunkt (59) mit dem zweiten Endpunkt (E₂) zusammenfällt, wenn die Schwenkachse (23) einen Abstand zum zweiten Endpunkt (E₂) von √[h₂ · (D - h₂)] + δ · sin(±α₂) aufweist, wobei h(±α₂) = D/2 - Δ - δ · cos(±α₂) die Eindringtiefe des verwendeten Sägeblattes in das Werkstück (24) beim zweiten Hauptschnittwinkel (±α₂) bezeichnet, die zweite Sägeblattkante (62) des verwendeten Sägeblattes mit dem zweiten Endpunkt (E₂) zusammenfällt, wenn die Schwenkachse (23) einen Abstand zum zweiten Endpunkt (E₂) von D/2 + δ · sin(±α₂) aufweist, und die zweite Blattschutzkante (72) des verwendeten Blattschutzes mit dem zweiten Endpunkt (E₂) zusammenfällt, wenn die Schwenkachse (23) einen Abstand zum zweiten Endpunkt (E₂) von B_{2b} + δ · sin(±α₂) aufweist.

## Claims

1. Method for controlling a wall saw system (10) comprising a guide rail (11) and a wall saw (12) having a saw head (14), a motorized feed unit (15) which displaces the saw head (14) parallel to a feed direction (28) along the guide rail (11), at least one saw blade (16) which is fastened to a saw arm (17) of the saw head (14) that is pivotable about a pivot axis (23) and is driven about a rotation axis (19), and at least one releasable blade guard (21) which surrounds the saw blade (16) when creating a separation cut (51) of the final depth (T) in a workpiece (24) of the workpiece thickness (d) between a first end point (E₁) and a second end point (E₂), the method comprising:
▪prior to starting a machining operation controlled by a control unit (29) of the wall saw system (10), at least the saw blade diameter (D) of the at least one saw blade (16), the positions of the first and second end points (E₁, E₂) in the feed direction (28), the final depth (T) of the separation cut (51) and a main cut sequence of m main cuts, where m ≥ 2, are determined, wherein the main cut sequence comprises at least one first main cut with a first main cutting angle (α₁) of the saw arm (17) and a first diameter (D₁) of the saw blade used, and a subsequent second main cut with a second main cutting angle (α₂) of the saw arm (17) and a second diameter (D₂) of the saw blade used,
▪ during the machining operation controlled by the control unit (29)
- the first main cut is carried out with the saw arm (17) tilted at the positive or negative first main cutting angle (±α₁), and
- the second main cut is carried out with the saw arm (17) tilted at the positive or negative second main cutting angle (±α₂),
**characterized in that** the pivoting movement of the saw arm (17) from the first main cutting angle (±α₁) to the second main cutting angle (±α₂) is carried out in at least two steps at at least one intermediate angle (±β₁, ±β₂), wherein free cutting of the saw blade (16) takes place in each case between the pivoting movements of the saw arm (17) to the at least one intermediate angle (±β₁, ±β₂), wherein the saw head (14) during free cutting of the saw blade (16) is displaced to a position where, after the pivoting movement of the saw arm (17) to the following intermediate angle (±β₁, ±β₂) or to the second main cutting angle (±α₂), a first delimitation (58, 61, 71) of the wall saw (12) coincides with the first end point (E₁) if the pivoting movement takes place in the region of the first end point (E₁), or a second delimitation (59, 62, 72) of the wall saw (12) coincides with the second end point (E₂) if the pivoting movement takes place in the region of the second end point (E₂), wherein the first delimitation (58, 61, 71) of the wall saw (12) is formed by a first upper exit point (58) of the saw blade used, facing the first end point (E₁), on the upper side (53) of the workpiece (24), if the first end point (E₁) represents a free end point without an obstacle, is formed by a first saw blade edge (61) of the saw blade used,
facing the first end point (E₁), if the first end point (E₁) represents an obstacle and the machining operation takes place without a blade guard, and is formed by a first blade guard edge (71) of the blade guard used, facing the first end point (E₁), if the first end point (E₁) represents an obstacle and the machining operation takes place with the blade guard, and the second delimitation (59, 62, 72) of the wall saw (12) is formed by a second upper exit point (59) of the saw blade used, facing the second end point (E₂), on the upper side (53) of the workpiece (24), if the second end point (E₂) represents a free end point without an obstacle, is formed by a second saw blade edge (62) of the saw blade used, facing the second end point (E₂), if the second end point (E₂) represents an obstacle and the machining operation takes place without a blade guard, and is formed by a second blade guard edge (72) of the blade guard used, facing the second end point (E₂), if the second end point (E₂) represents an obstacle and the machining operation takes place with the blade guard.

2. Method according to Claim 1, **characterized in that** the pivoting movement of the saw arm (17) from the first main cutting angle (±α₁) to the new main cutting angle (±α₁, ±α₂) is carried out in n steps, with n-1 intermediate angles (±β_{1,j}, ±β_{2,j}), j = 1 to n-1, wherein free cutting of the sawblade (16) takes places in each case between the pivoting movements of the saw arm (17) to the intermediate angles (±β_{1,j}, ±β_{2,j}).

3. Method according to one of Claims 1 to 2, **characterized in that**, prior to starting the machining operation controlled by the control unit (29), a saw arm length (δ) of the saw arm (17), which is defined as the spacing between the pivot axis (23) of the saw arm (17) and the rotation axis (19) of the saw blade (16), and a spacing (Δ) between the pivot axis (23) and an upper side (53) of the workpiece (24), are additionally established.

4. Method according to Claim 3, **characterized in that**, prior to starting the controlled machining operation, a first width (B₁) for a blade guard used in the first main cut, and a second width (B₂) for a blade guard used in the second main cut, are additionally established, wherein the first and second widths (B₁, B₂) consist in each case of a first spacing (B₁ₐ, B₂ₐ) of the rotation axis (19) from the first blade guard edge (71) of the blade guard, and a second spacing (B_{1b}, B_{2b}) of the rotation axis (19) from the second blade guard edge (72) of the blade guard.

5. Method according to one of Claims 3 to 4, **characterized in that** the pivoting movement from the first main cutting angle (±α₁) to the new main cutting angle (±α₁, ±α₂) takes place at the first end point (E₁), and the saw head (14) is positioned in the j^{th} step, where j = 1 to n-1, in such a way that, after the pivoting movement of the saw arm (17) to the j^{th} intermediate angle (±β_{1,j}), a first delimitation (58, 61, 71) of the wall saw (12), facing the first end point (E₁), coincides with the first end point (E₁), wherein the first delimitation (58, 61, 71) of the wall saw (12) is formed by a first upper exit point (58) of the saw blade used, facing the first end point (E₁), on the upper side (53) of the workpiece (24), if the first end point (E₁) represents a free end point without an obstacle, is formed by a first saw blade edge (61) of the saw blade used, facing the first end point (E₁), if the first end point (E₁) represents an obstacle and the machining operation takes place without a blade guard, and is formed by a first blade guard edge (71) of the blade guard used, facing the first end point (E₁), if the first end point (E₁) represents an obstacle and the machining operation takes place with the blade guard.

6. Method according to Claim 5, **characterized in that**, after the pivoting movement of the saw arm (17) to the j^{th} intermediate angle (±β_{1,j}), where j = 1 to n-1, the first upper exit point (58) coincides with the first end point (E₁) if the pivot axis (23) has a spacing from the first end point (E₁) of √[h(±β_{1,j}) · (D - h(±β_{1,j}))] - δ · sin(±β_{1,j}), where h(±β_{1,j}) = D/2 - Δ - δ · cos(±β_{1,j}) denotes the penetration depth of the saw blade used into the workpiece (24) at the j^{th} intermediate angle (±β_{1,j}), the first saw blade edge (61) of the saw blade used coincides with the first end point (E₁) if the pivot axis (23) has a spacing from the first end point (E₁) of D/2 - δ · sin(±β_{1,j}), and the first blade guard edge (71) of the blade guard used coincides with the first end point (E₁) if the pivot axis (23) has a spacing from the first end point (E₁) of Bₐ - δ · sin(±β_{1,j}).

7. Method according to Claim 6, **characterized in that** the saw head (14) in the j^{th} step, where j = 1 to n-1, is displaced with the saw arm (17) tilted at the j^{th} intermediate angle (±β_{1,j}) by a distance of √[h₂ · (D - h₂)] - δ · sin(±α₂), where h₂ = h(±α₂, D) = D/2 - Δ - δ · cos(±α₂) denotes the penetration depth of the saw blade used into the work piece (24) at the second main cutting angle (±α₂).

8. Method according to Claim 7, **characterized in that** the saw head (14) is positioned after the n-1^{th} step in such a way that, after the pivoting movement of the saw arm (17) to the new main cutting angle (±α₁, ±α₂), the first delimitation (58, 61, 71) of the wall saw (12), facing the first end point (E₁), coincides with the first end point (E₁).

9. Method according to Claim 8, **characterized in that**, after the pivoting movement of the saw arm (17) to the second main cutting angle (±α₂), the first upper exit point (58) coincides with the first end point (E₁) if the pivot axis (23) has a spacing from the first end point (E₁) of √[h₂ · (D - h₂)] - δ · sin(±α₂), where h(±α₂) = D/2 - Δ - δ · cos(±α₂) denotes the penetration depth of the saw blade used into the workpiece (24) at the second main cutting angle (±α₂) with the second diameter (D₂), the first saw blade edge (61) of the saw blade used coincides with the first end point (E₁) if the pivot axis (23) has a spacing from the first end point (E₁) of D₂/2 - δ · sin(±α₂), and the first blade guard edge (71) of the blade guard used coincides with the first end point (E₁) if the pivot axis (23) has a spacing from the first end point (E₁) of B₂ₐ - δ · sin(±α₂).

10. Method according to one of Claims 3 to 4, **characterized in that** the pivoting movement from the first main cutting angle (±α₁) to the new main cutting angle (±α₁, ±α₂) takes place at the second end point (E₂), and the saw head (14) is positioned in the j^{th} intermediate cut, where j = 1 to n-1, in such a way that, after the pivoting movement of the saw arm (17) to the j^{th} intermediate angle (±β_{2,j}), a second delimitation (59, 62, 72) of the wall saw (12), facing the second end point (E₂), coincides with the second end point (E₂), wherein the second delimitation (59, 62, 72) of the wall saw (12) is formed by a second upper exit point (59) of the saw blade used, facing the second end point (E₂), on the upper side (53) of the workpiece (24), if the second end point (E₂) represents a free end point without an obstacle, is formed by a second saw blade edge (62) of the saw blade used, facing the second end point (E₂), if the second end point (E₂) represents an obstacle and the machining operation takes place without a blade guard, and is formed by a second blade guard edge (72) of the blade guard used, facing the second end point (E₂), if the second end point (E₂) represents an obstacle and the machining operation takes place with the blade guard.

11. Method according to Claim 10, **characterized in that**, after the pivoting movement of the saw arm (17) to the j^{th} intermediate angle (±β_{2,j}), where j = 1 to n-1, the second upper exit point (59) coincides with the second end point (E₂) if the pivot axis (23) has a spacing from the second end point (E₂) of √[h(±β_{2,j}) · (D - h(±β_{2,j}))] + δ · sin(±β_{2,j}), where h(±β_{2,j}) = D/2 - Δ - δ · cos(±β_{2,j}) denotes the penetration depth of the saw blade used into the workpiece (24) at the j^{th} intermediate angle (±β_{2,j}), the second saw blade edge (62) of the saw blade used coincides with the second end point (E₂) if the pivot axis (23) has a spacing from the second end point (E₂) of D/2 + δ · sin(±β_{2,j}), and the second blade guard edge (72) of the blade guard used coincides with the second end point (E₂) if the pivot axis (23) has a spacing from the second end point (E₂) of B_{b} + δ · sin(±β_{2,j}).

12. Method according to Claim 11, **characterized in that** the saw head (14) in the j^{th} step, where j = 1 to n-1, is displaced with the saw arm (17) tilted at the j^{th} intermediate angle (±β_{2,j}) by a distance of √[h₂ · (D - h₂)] - δ · sin(±α₂), where h₂ = h(±α₂, D) = D/2 - Δ - δ · cos(±α₂) denotes the penetration depth of the saw blade used into the workpiece (24) at the second main cutting angle (±α₂).

13. Method according to Claim 12, **characterized in that** the saw head (14) is positioned after the n-1^{th} step in such a way that, after the pivoting movement of the saw arm (17) to the new main cutting angle (±α₁, ±α₂), the second delimitation (59, 62, 72) of the wall saw (12), facing the second end point (E₂), coincides with the second end point (E₂).

14. Method according to Claim 13, **characterized in that**, after the pivoting movement of the saw arm (17) to the second main cutting angle (±α₂), the second upper exit point (59) coincides with the second end point (E₂) if the pivot axis (23) has a spacing from the second end point (E₂) of √[h₂ · (D - h₂)] + δ · sin(±α₂), where h(±α₂) = D/2 - Δ - δ · cos(±α₂) denotes the penetration depth of the saw blade used into the workpiece (24) at the second main cutting angle (±α₂), the second saw blade edge (62) of the saw blade used coincides with the second end point (E₂) if the pivot axis (23) has a spacing from the second end point (E₂) of D/2 + δ · sin(±α₂), and the second blade guard edge (72) of the blade guard used coincides with the second end point (E₂) if the pivot axis (23) has a spacing from the second end point (E₂) of B_{2b} + δ · sin(±α₂).

## Revendications

1. Procédé de commande d'un système de scie murale (10) comprenant un rail de guidage (11) et une scie murale (12) avec une tête de scie (14), une unité d'avance motorisée (15) qui déplace la tête de scie (14) parallèlement à une direction d'avance (28) le long du rail de guidage (11), au moins une lame de scie (16) qui est fixée à un bras de scie (17) de la tête de scie (14) pouvant pivoter autour d'un axe de pivotement (23) et est entraînée autour d'un axe de rotation (19), et au moins un protège-lame (21) amovible entourant la lame de scie (16) lors de la création d'une coupe de séparation (51) de la profondeur d'extrémité (T) dans une pièce (24) de l'épaisseur de pièce (d) entre un premier point d'extrémité (E₁) et un deuxième point d'extrémité (E₂), avec :
▪ avant le début d'un traitement commandé par une unité de contrôle (29) du système de scie murale (10), on établit au moins le diamètre de lame de scie (D) de l'au moins une lame de scie (16), les positions des premier et deuxième points d'extrémité (E₁, E₂) dans la direction d'avance (28), la profondeur d'extrémité (T) de la coupe de séparation (51) et une séquence de coupes principales de m coupes principales, m ≥ 2, la séquence de coupes principales comprenant au moins une première coupe principale avec un premier angle de coupe principale (α₁) du bras de scie (17) et un premier diamètre (D₁) de la lame de scie utilisée, ainsi qu'une deuxième coupe principale suivante avec un deuxième angle de coupe principale (α₂) du bras de scie (17) et un deuxième diamètre (D₂) de la lame de scie utilisée,
▪ pendant le traitement commandé par l'unité de contrôle (29)
- la première coupe principale est réalisée avec le bras de scie (17) incliné au premier angle de coupe principale positif ou négatif (±α₁), et
- la deuxième coupe principale est réalisée avec le bras de scie (17) incliné au deuxième angle de coupe principale positif ou négatif (±α₂),
**caractérisé en ce que** le mouvement de pivotement du bras de scie (17) du premier angle de coupe principale (±α₁) au deuxième angle de coupe principale (±α₂) est effectué en au moins deux étapes avec au moins un angle intermédiaire (±β₁, ±β₂), entre les mouvements de pivotement du bras de scie (17) dans l'au moins un angle intermédiaire (±β₁, ±β₂), un dégagement de la lame de scie (16) étant respectivement effectué, la tête de scie (14) étant déplacée lors du dégagement de la lame de scie (16) dans une position telle qu'après le mouvement de pivotement du bras de scie (17) dans l'angle intermédiaire suivant (±β₁, ±β₂) ou dans le deuxième angle de coupe principale (±α₂), une première limite (58, 61, 71) de la scie murale (12) coïncide avec le premier point d'extrémité (E₁) lorsque le mouvement de pivotement a lieu dans la zone du premier point d'extrémité (E₁), ou une deuxième limite (59, 62, 72) de la scie murale (12) coïncide avec le deuxième point d'extrémité (E₂) lorsque le mouvement de pivotement a lieu dans la zone du deuxième point d'extrémité (E₂), la première limite (58, 61, 71) de la scie murale (12) étant formée par un premier point de sortie supérieur (58), tourné vers le premier point d'extrémité (E₁), de la lame de scie utilisée sur le côté supérieur (53) de la pièce (24) lorsque le premier point d'extrémité (E₁) représente un point d'extrémité libre sans obstacle, par un premier bord de lame de scie (61), tourné vers le premier point d'extrémité (E₁), de la lame de scie utilisée lorsque le premier point d'extrémité (E₁) représente un obstacle et que le traitement s'effectue sans protège-lame, et par un premier bord de protège-lame (71), tourné vers le premier point d'extrémité (E₁), du protège-lame utilisé lorsque le premier point d'extrémité (E₁) représente un obstacle et que le traitement s'effectue avec protège-lame, et la deuxième limite (59, 62, 72) de la scie murale (12) étant formée par un deuxième point de sortie supérieur (59), tourné vers le deuxième point d'extrémité (E₂), de la lame de scie utilisée sur le côté supérieur (53) de la pièce (24) lorsque le deuxième point d'extrémité (E₂) représente un point d'extrémité libre sans obstacle, par un deuxième bord de lame de scie (62), tourné vers le deuxième point d'extrémité (E₂), de la lame de scie utilisée lorsque le deuxième point d'extrémité (E₂) représente un obstacle et que le traitement s'effectue sans protège-lame, et par un deuxième bord de protège-lame (72), tourné vers le deuxième point d'extrémité (E₂), du protège-lame utilisé, lorsque le deuxième point d'extrémité (E₂) représente un obstacle et que le traitement s'effectue avec protège-lame.

2. Procédé selon la revendication 1, **caractérisé en ce que** le mouvement de pivotement du bras de scie (17) du premier angle de coupe principale (±α₁) au nouvel angle de coupe principale (±α₁, ±α₂) s'effectue en n étapes avec n-1 angles intermédiaires (±β_{1,j}, ±β_{2,j}), j = 1 à n-1, un dégagement de la lame de scie (16) étant effectué entre les mouvements de pivotement du bras de scie (17) dans les angles intermédiaires (±β_{1,j}, ±β_{2,j}).

3. Procédé selon l'une quelconque des revendications 1 à 2, **caractérisé en ce qu'**avant le début du traitement commandé par l'unité de contrôle (29), on établit en outre une longueur de bras de scie (δ) du bras de scie (17), qui est définie comme étant la distance entre l'axe de pivotement (23) du bras de scie (17) et l'axe de rotation (19) de la lame de scie (16), et une distance (Δ) entre l'axe de pivotement (23) et un côté supérieur (53) de la pièce (24).

4. Procédé selon la revendication 3, **caractérisé en ce qu'**avant le début du traitement commandé, une première largeur (B₁) pour un protège-lame utilisé lors de la première coupe principale et une deuxième largeur (B₂) pour un protège-lame utilisé lors de la deuxième coupe principale sont en outre établies, la première et la deuxième largeur (B₁, B₂) étant respectivement composées d'une première distance (B₁ₐ, B₂ₐ) de l'axe de rotation (19) par rapport au premier bord de protège-lame (71) du protège-lame et d'une deuxième distance (B_{1b}, B_{2b}) de l'axe de rotation (19) par rapport au deuxième bord de protège-lame (72) du protège-lame.

5. Procédé selon l'une quelconque des revendications 3 à 4, **caractérisé en ce que** le mouvement de pivotement du premier angle de coupe principale (±α₁) vers le nouvel angle de coupe principale (±α₁, ±α₂) s'effectue au premier point d'extrémité (E₁) et la tête de scie (14) est positionnée dans la j-ème étape, j = 1 à n-1, de telle sorte qu'après le mouvement de pivotement du bras de scie (17) dans le j-ème angle intermédiaire (±β_{1,j}), une première limite (58, 61, 71) de la scie murale (12), tournée vers le premier point d'extrémité (E₁), coïncide avec le premier point d'extrémité (E₁), la première limite (58, 61, 71) de la scie murale (12) étant formée par un premier point de sortie supérieur (58), tourné vers le premier point d'extrémité (E₁), de la lame de scie utilisée sur le côté supérieur (53) de la pièce (24) lorsque le premier point d'extrémité (E₁) représente un point d'extrémité libre sans obstacle, par un premier bord de lame de scie (61), tourné vers le premier point d'extrémité (E₁), de la lame de scie utilisée lorsque le premier point d'extrémité (E₁) représente un obstacle et que le traitement s'effectue sans protège-lame, et par un premier bord de protège-lame (71), tourné vers le premier point d'extrémité (E₁), du protège-lame utilisé, lorsque le premier point d'extrémité (E₁) représente un obstacle et que le traitement s'effectue avec protège-lame.

6. Procédé selon la revendication 5, **caractérisé en ce qu'**après le mouvement de pivotement du bras de scie (17) dans le j-ème angle intermédiaire (±β_{1,j}) avec j = 1 à n-1, le premier point de sortie supérieur (58) coïncide avec le premier point d'extrémité (E₁) lorsque l'axe de pivotement (23) présente une distance par rapport au premier point d'extrémité (E₁) de √[h(±β_{1,j}) · (D - h(±β_{1,j}))] - δ · sin(±β_{1,j}), où h(±β_{1,j}) = D/2 - Δ - δ · cos(±β_{1,j}) désigne la profondeur de pénétration de la lame de scie utilisée dans la pièce (24) au j-ème angle intermédiaire (±β_{1,j}), le premier bord de lame de scie (61) de la lame de scie utilisée coïncide avec le premier point d'extrémité (E₁) lorsque l'axe de pivotement (23) présente une distance par rapport au premier point d'extrémité (E₁) de D/2 - δ · sin(±β_{1,j}), et le premier bord de protège-lame (71) du protège-lame utilisé coïncide avec le premier point d'extrémité (E₁) lorsque l'axe de pivotement (23) présente une distance par rapport au premier point d'extrémité (E₁) de Bₐ - δ · sin(±β_{1,j}).

7. Procédé selon la revendication 6, **caractérisé en ce que** la tête de scie (14) est déplacée dans la j-ème étape avec j = 1 à n-1 avec le bras de scie (17) incliné au j-ème angle intermédiaire (±β_{1,j}) d'une longueur de trajet de √[h₂ · (D - h₂)] - δ · sin(±α₂), où h₂ = h(±α₂, D) = D/2 - Δ - δ · cos(±α₂) désigne la profondeur de pénétration de la lame de scie utilisée dans la pièce (24) au deuxième angle de coupe principale (±α₂).

8. Procédé selon la revendication 7, **caractérisé en ce que** la tête de scie (14) est positionnée après la n-1ème étape de telle sorte qu'après le mouvement de pivotement du bras de scie (17) dans le nouvel angle de coupe principale (±α₁, ±α₂), la première limite (58, 61, 71) de la scie murale (12), tournée vers le premier point d'extrémité (E₁), coïncide avec le premier point d'extrémité (E₁).

9. Procédé selon la revendication 8, **caractérisé en ce qu'**après le mouvement de pivotement du bras de scie (17) dans le deuxième angle de coupe principale (±α₂), le premier point de sortie supérieur (58) coïncide avec le premier point d'extrémité (E₁) lorsque l'axe de pivotement (23) présente une distance par rapport au premier point d'extrémité (E₁) de v[h₂ · (D - h₂)] - δ · sin(±α₂), où h(±α₂) = D/2 - Δ - δ · cos(±α₂) désigne la profondeur de pénétration de la lame de scie utilisée dans la pièce (24) au deuxième angle de coupe principale (±α₂) avec le deuxième diamètre (D₂), le premier bord de lame de scie (61) de la lame de scie utilisée coïncide avec le premier point d'extrémité (E₁) lorsque l'axe de pivotement (23) présente une distance par rapport au premier point d'extrémité (E₁) de D₂/2 - δ · sin(±α₂), et le premier bord de protège-lame (71) du protège-lame utilisé coïncide avec le premier point d'extrémité (E₁) lorsque l'axe de pivotement (23) présente une distance par rapport au premier point d'extrémité (E₁) de B₂ₐ - δ · sin(±α₂).

10. Procédé selon l'une quelconque des revendications 3 à 4, **caractérisé en ce que** le mouvement de pivotement du premier angle de coupe principale (±α₁) vers le nouvel angle de coupe principale (±α₁ ±α₂) s'effectue au deuxième point d'extrémité (E₂) et la tête de scie (14) est positionnée dans la j-ème étape intermédiaire, j = 1 à n-1, de telle sorte qu'après le mouvement de pivotement du bras de scie (17) dans le j-ème angle intermédiaire (±β_{2,j}), une deuxième limite (59, 62, 72), tournée vers le deuxième point d'extrémité (E₂), de la scie murale (12) coïncide avec le deuxième point d'extrémité (E₂), la deuxième limite (59, 62, 72) de la scie murale (12) étant formée par un premier point de sortie supérieur (59), tourné vers le deuxième point d'extrémité (E₂), de la lame de scie utilisée sur le côté supérieur (53) de la pièce (24) lorsque le deuxième point d'extrémité (E₂) représente un point d'extrémité libre sans obstacle, par un deuxième bord de lame de scie (62), tourné vers le deuxième point d'extrémité (E₂), de la lame de scie utilisée lorsque le deuxième point d'extrémité (E₂) représente un obstacle et que le traitement s'effectue sans protège-lame, et par un deuxième bord de protège-lame (72), tourné vers le deuxième point d'extrémité (E₂), du protège-lame utilisé, lorsque le deuxième point d'extrémité (E₂) représente un obstacle et que le traitement s'effectue avec protège-lame.

11. Procédé selon la revendication 10, **caractérisé en ce qu'**après le mouvement de pivotement du bras de scie (17) dans le j-ème angle intermédiaire (±β_{2,j}) avec j = 1 à n-1, le deuxième point de sortie supérieur (59) coïncide avec le deuxième point d'extrémité (E₂) lorsque l'axe de pivotement (23) présente une distance par rapport au deuxième point d'extrémité (E₂) de √[h(±β_{2,j}) · (D · h(±β_{2,j}))] + δ · sin(±β_{2,j}), où h(±β_{2,j}) = D/2 - Δ · δ · cos(±β_{2,j}) désigne la profondeur de pénétration de la lame de scie utilisée dans la pièce (24) au j-ème angle intermédiaire (±β_{2,j}), le deuxième bord de lame scie (62) de la lame de scie utilisée coïncide avec le deuxième point d'extrémité (E₂) lorsque l'axe de pivotement (23) présente une distance par rapport au deuxième point d'extrémité (E₂) de D/2 + δ · sin(±β_{2,j}), et le deuxième bord de protège-lame (72) du protège-lame utilisé coïncide avec le deuxième point d'extrémité (E₂) lorsque l'axe de pivotement (23) présente une distance par rapport au deuxième point d'extrémité (E₂) de B_{b} + δ · sin(±β_{2,j}).

12. Procédé selon la revendication 11, **caractérisé en ce que** la tête de scie (14) est déplacée dans la j-ème étape, j = 1 à n-1, avec le bras de scie (17) incliné au j-ème angle intermédiaire (±β_{2,j}) d'une longueur de trajet de √[h₂ · (D - h₂)] - δ · sin(±α₂), où h₂ = h(±α₂, D) = D/2 - Δ - δ - cos(±α₂) désigne la profondeur de pénétration de la lame de scie utilisée dans la pièce (24) au deuxième angle de coupe principale (±α₂).

13. Procédé selon la revendication 12, **caractérisé en ce que** la tête de scie (14) est positionnée après la n-1ème étape de telle sorte qu'après le mouvement de pivotement du bras de scie (17) dans le nouvel angle de coupe principale (±α, ±α₂), la deuxième limite (59, 62, 72), tournée vers le deuxième point d'extrémité (E₂), de la scie murale (12) coïncide avec le deuxième point d'extrémité (E₂).

14. Procédé selon la revendication 13, **caractérisé en ce qu'**après le mouvement de pivotement du bras de scie (17) dans le deuxième angle de coupe principale (±α₂), le deuxième point de sortie supérieur (59) coïncide avec le deuxième point d'extrémité (E₂), lorsque l'axe de pivotement (23) présente une distance par rapport au deuxième point d'extrémité (E₂) de √[h₂ · (D - h₂)] + δ · sin(±α₂), où h(±α₂) = D/2 - Δ - δ · cos(±α₂) désigne la profondeur de pénétration de la lame de scie utilisée dans la pièce (24) au deuxième angle de coupe principale (±α₂), le deuxième bord de lame scie (62) de la lame de scie utilisée coïncide avec le deuxième point d'extrémité (E₂) lorsque l'axe de pivotement (23) présente une distance par rapport au deuxième point d'extrémité (E₂) de D/2 + δ · sin(±α₂), et le deuxième bord de protège-lame (72) du protège-lame utilisé coïncide avec le deuxième point d'extrémité (E₂) lorsque l'axe de pivotement (23) présente une distance par rapport au deuxième point d'extrémité (E₂) de B_{2b} + δ · sin(±α₂).
